# EUROPÄISCHE PATENTSCHRIFT

(11) **EP 3 620 721 B1**
(45) Veröffentlichungstag und Bekanntmachung des Hinweises auf die Patenterteilung: **28.10.2020**
(21) Anmeldenummer: 18020441.4
(22) Anmeldetag: 10.09.2018
(51) Int. Cl.: F24C 15/20

(54) **VORRICHTUNG ZUR MULDENABSAUGUNG VON AUF EINEM KOCHFELD ERZEUGTER ABLUFT**
DEVICE FOR CONDUIT EXTRACTION OF EXHAUST AIR GENERATED ON A COOKING HOB
DISPOSITIF D'ASPIRATION DE CUVES DE L'AIR EXTRAIT SUR UNE PLAQUE DE CUISSON

(43) Veröffentlichungstag der Anmeldung: 11.03.2020
(73) Patentinhaber: Berbel Ablufttechnik GmbH, 48432 Rheine (DE)
(72) Erfinder: Ahlmer, Peter, 64367 Mühltal (DE); Breitwieser, Matthias, 64823 Klein-Umstadt (DE); Gebhardt, Steffen, 64287 Darmstadt (DE)
(74) Vertreter: Vossius, Corinna

(56) Entgegenhaltungen:
- EP-A1- 2 581 668
- EP-A1- 3 133 350
- WO-A1-2017/029128
- WO-A1-2018/036799
- DE-U1-202007 018 342
- US-A- 2 674 991

## Beschreibung

Die vorliegende Erfindung betrifft eine Vorrichtung zur Muldenabsaugung von auf einem Kochfeld erzeugter Abluft.

Muldenabzüge, d.h. Dunstabzüge, die zum Absaugen von auf einem Kochfeld erzeugter Abluft in eine vertikal unterhalb der Kochfeldebene weisende Richtung dienen, sind im Stand der Technik bekannt. Die Merkmale des Oberbegriffes sind aus der WO 2017/029128 A1 bekannt. Weiterer relevanter Stand der Technik ist aus den Dokumenten WO 2018/036799 A1, EP 3 133 350 A1, US 2 674 991 A, EP 2 581 668 A1 und DE 20 2007 018342 U1 bekannt.

Gegenüber Dunstabzugshauben, d.h. Dunstabzügen, die an einer Raumwand oder einer Deckenwand angeordnet sind, müssen Muldenabzüge jedoch eine deutlich höhere Absaugleistung erbringen. Um Geräuschbelästigungen infolge einer hohen Umdrehungsfrequenz des Ventilators zu vermeiden, aber dennoch die erforderliche Absaugleistung zu gewährleisten, werden Muldenabzüge deshalb üblicherweise mit zwei Ventilatoren ausgeführt. Wie in Dunstabzugshauben ist auch in Muldenabzügen eine Fettabscheideeinheit vorgesehen, mit der nach Möglichkeit verhindert werden soll, dass in der Abluft mitgeführte Fettpartikel in den Ventilator eindringen. Bei Muldenabzügen ist jedoch der zur Verfügung stehende Bauraum begrenzt, denn es gilt, die Nutzbarkeit von Unterschränken unter dem Muldenabzug in einem größtmöglichen Umfang zu erhalten. Bei Muldenabzügen wird deshalb ein zentraler Bereich des zur Verfügung stehenden Bauraums durch die Fettabscheideeinheit eingenommen, mit der Folge, dass Bauraum für die üblichen zwei Ventilatoren nur neben der Fettabscheideeinheit zur Verfügung steht. Ein damit verbundener wesentlicher Nachteil besteht in Wirkungsgradverlusten. Denn der von der Fettabscheideeinheit austretende Abluftstrom muss in zwei Teilströme aufgeteilt werden, die mehrfach scharf umgelenkt und stromabwärts der Ventilatoren wieder zusammengeführt werden müssen. Ein weiterer Nachteil betrifft die Herstellungskosten, die mit den erforderlichen zwei Ventilatoren einhergehen.

Der vorliegenden Erfindung liegt die Aufgabe zugrunde, einen Muldenabzug bereitzustellen, der die dem Stand der Technik anhaftenden Nachteile überwindet.

Erfindungsgemäß wird die Aufgabe durch einen Muldenabzug mit den Merkmalen von Anspruch 1 gelöst.

Dadurch, dass erfindungsgemäß der aus der Fettabscheidekartusche austretende Abluftstrom mittels der mit dieser direkt kommunizierenden zweiteiligen Leiteinrichtung den Laufradschaufeln des Radiallüfters radialsymmetrisch und über 360° gleichverteilt zugeführt wird, werden die Wirkungsgradverluste vermieden, die nach dem Stand der Technik aus der Aufteilung des aus der Fettabscheideeinheit austretenden Abluftstroms in zwei Teilströme, deren mehrfache scharfe Umlenkung und schlussendlicher Zusammenführung resultieren. Kraft der erfindungsgemäßen Ausgestaltung und Anordnung der Fettabscheideeinrichtung und der zweiteiligen Leiteinrichtung kann das Laufrad auch in einer Größe ausgeführt werden, die eine Umdrehungsfrequenz erlaubt, die zu keiner Geräuschbelästigung führt, aber gleichwohl die erforderliche Ansaugleistung erbringt. Der für den anspruchsgemäßen Muldenabzug erforderliche Bauraum unterscheidet sich in Bezug auf die Einbaubreite, die durch das spiralförmige Lüftergehäuse bestimmt wird, nicht von dem, der nach dem vorgenannten Stand der Technik benötigt wird. Im Unterschied zu Letzterem erlaubt der erfindungsgemäße Muldenabzug kraft der in dem Lüftergehäuse teilintegrierten Fettabscheidekartusche sowie der darin vollintegrierten zweiteiligen Leiteinrichtung aber in vorteilhafter Weise eine Minimierung der Einbauhöhe.

Bevorzugte Ausführungsformen sowie Einzelheiten und Vorteile der vorliegenden Erfindung ergeben sich aus den Unteransprüchen.

Vorzugsweise weist das Laufrad des Radiallüfters einen Durchmesser auf, der in einem Bereich von 400 bis 440 mm liegt, und die Laufradschaufeln sind in Bezug auf eine Drehrichtung des Laufrads rückwärts gekrümmt. Ersichtlich erbringt damit der Radiallüfter des anspruchsgemäßen Muldenabzugs nicht nur gesichert die erforderliche Ansaugleistung, er ist mindestens auch ebenso geräuscharm wie die in dem vorgenannten Stand der Technik verbauten handelsüblichen Radiallüfter, deren Durchmesser maximal bei 200 mm liegt. Aufgrund ihrer - bezogen auf eine Drehrichtung des Laufrads - rückwärts gerichteten Krümmung sind die Laufradschaufeln dem Strömungsprofil der angesaugten Abluft angepasst und haben damit einen höheren Wirkungsgrad als die sonst üblichen und - bezogen auf die Drehrichtung des Laufrads - vorwärts gekrümmten Laufradschaufeln.

Um den radialsymmetrischen und über 360° gleichverteilten Strömungsverlauf des die Laufradschaufeln beaufschlagenden Abluftstroms zu optimieren, übersteigt die Anzahl der zweiten Strömungslamellen die der ersten Strömungslamellen um ein Mehrfaches; bevorzugt liegt dieses Mehrfache in einem Bereich von 6 bis 15.

Aus Gründen der Strömungstechnik und Akustik muss sich der Ringraum eines spiralförmigen Lüftergehäuses stetig vergrößern. Üblicherweise wird hierzu der Außenradius der Deckenwand des Lüftergehäuses bei gleichbleibendem Innenradius stetig vergrößert. Nachteilig ist hierbei, dass die Einbaubreite des Lüftergehäuses entsprechend zunimmt und damit einen entsprechenden Bauraum benötigt. Um diesen Nachteil zu vermeiden, wird nach einer bevorzugten Ausführungsform der vorliegenden Erfindung der Strömungsquerschnitt des Ringraums dadurch stetig vergrößert, indem in einem Bereich des Ringraums die Deckenwand des Lüftergehäuses bei unverändertem Außenradius einen verringerten Innenradius aufweist und die Außenwand des Lüftergehäuses eine vergrößerte Höhe.

Beim Durchströmen der Strömungslamellen des Strömungsgitterrings der zweiten Leiteinrichtung kommt es zwangsläufig zu Luftverwirbelungen. Um dennoch und ohne Wirkungsgradverluste zu erreichen, dass die Laufradschaufeln mit annähernd laminaren Abluftströmen beaufschlagt werden, weist der Strömungsgitterring bevorzugt einen Außenradius auf, der um 15 bis 25 mm kleiner ist als ein eine innere Kreisbahn bestimmender Radius Rᵢ, auf der sich die in Richtung des Strömungsgitterrings weisenden Enden der Laufradschaufeln im Betrieb des erfindungsgemäßen Muldenabzugs bewegen.

Gemäß einer bevorzugten Ausführungsform des erfindungsgemäßen Muldenabzugs ist der durch die Fettabscheidekartusche ausgebildete Abluftförderkanal kastenförmig ausgebildet und weist zwei erste und zwei zweite gegenüberliegende Seitenwände auf und die erste Leiteinheit ist mit umlaufenden Unterkanten dieser Seitenwände verbunden. Der Querschnitt des Luftförderkanals ist bevorzugt rechteckig oder quadratisch ausgebildet. Ferner weist der kreisförmige Boden der zweiten Leiteinheit einen wannenartig ausgebildeten Bereich auf, innerhalb dessen die Bodenstruktur der ersten Leiteinrichtung angeordnet ist. Dieser wannenartige Bereich stellt auf vorteilhafte Weise sicher, dass abgeschiedene und sich in der Bodenstruktur der ersten Leiteinheit sammelnde Fetttröpfchen nicht auf die Laufradschaufeln des Radiallüfters gelangen können.

Gemäß einer bevorzugten Ausführungsform der in dem bevorzugt kastenförmig ausgebildeten Abluftförderkanal angeordneten ersten Fettabscheideeinrichtung weist der Abluftförderkanal, bezogen auf eine dessen vertikale Mittelachse M_{A} beinhaltende Ebene E_{A}, zwei Abluftförderkanalhälften auf, in denen die erste Fettabscheideeinrichtung spiegelsymmetrisch zu dieser Mittelebene E_{A} jeweils ein Paar erster Luftführungseinrichtungen, ein Paar zweiter Luftführungseinrichtungen und ein Paar dritter Luftführungseinrichtungen aufweist. Die jeweiligen Luftführungseinrichtungen sind, bezogen auf eine eine vertikale Mittelachse M_{AH} der Förderkanalhälften beinhaltende Ebene E_{AH}, jeweils spiegelsymmetrisch angeordnet, und zwar derart, dass eine erste Luftführungseinrichtung jeweils von der Ebene E_{AH} der Abluftförderkanalhälfte beabstandet von der Ablufteinlassöffnung angeordnet ist und eingerichtet ist, einen durch die Ablufteinlassöffnung eintretenden Abluftstrom jeweils in Richtung einer zweiten Luftführungseinrichtung zu lenken, die jeweils zweite Luftführungseinrichtung jeweils von der ersten Luftführungseinrichtung beabstandet und entlang eines Abschnitts der vorgenannten Ebene E_{AH} angeordnet ist und eingerichtet ist, Fettpartikel aus dem Abluftstrom abzuscheiden und den Abluftstrom in Richtung einer jeweils dritten Luftführungseinrichtung zu lenken, und die jeweils dritte Luftführungseinrichtung von der jeweils zweiten Luftführungseinrichtung und von der vorgenannten Ebene E_{AH} beabstandet ist und eingerichtet ist, Fettpartikel aus dem Abluftstrom abzuscheiden und in Richtung der zweiten Fettabscheideeinrichtung zu lenken.

Dadurch, dass in jeder Abluftförderkanalhälfte jeweils ein Paar erster, zweiter und dritter Luftführungseinrichtungen vorgesehen ist, wird in jeder Hälfte einer Abluftförderkanalhälfte eine zweifach nacheinander erfolgende Umlenkung des Abluftstroms im Bereich jeweils zweiter und dritter Luftführungseinrichtungen erzwungen und damit einhergehend in diesen Bereichen eine Verwirbelung des Abluftstroms. Infolge der Verwirbelung kommt es zu einem Konglomerieren von kleinen, in dem Abluftstrom mitgeführten Fettpartikeln. Aufgrund ihrer Masse können die konglomerierten Fettpartikel nicht mehr den Stromlinien des umgelenkten Abluftstroms folgen, sondern haften an den jeweils zweiten und dritten Luftführungseinrichtungen an, d.h. sie werden dort aus dem Abluftstrom abgeschieden. Auf diese Weise wird ein hoher Fettpartikel-Abscheidegrad erzielt und der der ersten Fettabscheideeinrichtung nachgeschalteten zweiten Fettabscheideeinrichtung wird ein in hohem Maße vorgereinigter Abluftstrom zugeführt.

Von den in jeder Abluftförderkanalhälfte des Abluftförderkanals jeweils vorgesehenen Paaren erster, zweiter und dritter Luftführungseinrichtungen weist jedes Paar der ersten Luftführungseinrichtungen und jedes Paar der dritten Luftführungseinrichtungen jeweils eine erste erste Luftführungseinrichtung und jeweils eine erste dritte Luftführungseinrichtung auf, die bevorzugt jeweils integral mit einer Innenfläche der zwei ersten gegenüberliegenden Seitenwände der Fettabscheidekartusche ausgebildet sind, derart, dass die jeweils ersten ersten Luftführungseinrichtungen jeweils nasenartig und die jeweils ersten dritten Luftführungseinrichtungen jeweils schalenartig in die jeweilige Abluftförderkanalhälfte ragen. Statt nasenartig kann die jeweils erste erste Luftführungseinrichtung auch konvex ausgebildet sein und der Begriff schalenartig ist dahingehend zu verstehen, dass die jeweils erste dritte Luftführungseinrichtung eine hinreichend nach innen gewölbte Fläche aufweist, die ein Halten der abgeschiedenen Fettpartikel erlaubt.

Jedes Paar der ersten und dritten Luftführungseinrichtungen weist ferner jeweils eine zweite erste Luftführungseinrichtung und jeweils eine zweite dritte Luftführungseinrichtung auf, die bevorzugt durch ein in den Abluftförderkanal einsetzbares und an den zwei zweiten gegenüberliegenden Seitenwänden der Fettabscheidekartusche lösbar befestigtes erstes Modul bereitgestellt werden. Dies hat den Vorteil, dass die durch das erste Modul bereitgestellten Luftführungseinrichtungen - etwa zu Reinigungszwecken - in einfacher Weise aus der Fettabscheidekartusche entnommen werden können.

Vorzugsweise ist das erste Modul ankerförmig ausgebildet und weist, bezogen auf die Mittelebene E_{A} des Abluftförderkanals, einen spiegelsymmetrischen Ankerkopf, einen spiegelsymmetrischen schlanken Ankerhals und zwei spiegelsymmetrische Ankerarme auf.

Der Ankerkopf hat vorzugsweise einen rautenförmigen Querschnitt, so dass dessen Kopfhälften jeweils in die jeweilige Hälfte der jeweiligen Abluftförderkanalhälfte ragen. Die spiegelsymmetrischen Kopfhälften des Ankerkopfs können auch in einer hierzu alternativen Form ausgestaltet sein, die - wie beispielsweise eine konvex geformte Kopfhälfte - geeignet ist, den einströmenden Abluftstrom in Richtung der jeweiligen zweiten Luftführungseinrichtung zu lenken. Der spiegelsymmetrische schlanke Ankerhals unterstützt in vorteilhafter Weise die Führung des jeweils in Richtung einer zweiten dritten Luftführungseinrichtung gelenkten Abluftstroms, die jeweils durch die spiegelsymmetrischen Ankerarme bereitgestellt wird, die jeweils schalenartig in die jeweilige Abluftförderkanalhälfte ragen. Der Begriff schalenartig ist auch hier dahingehend zu verstehen, dass die Ankerarme jeweils eine ausreichend nach innen gewölbte Fläche aufweisen, die ein Halten abgeschiedener Fettpartikel erlaubt.

Jedes Paar der zweiten Luftführungseinrichtungen wird vorzugsweise jeweils durch ein in der jeweiligen Abluftförderkanalhälfte einsetzbares und an den zwei zweiten gegenüberliegenden Seitenwänden der Fettabscheidekartusche lösbar befestigtes zweites Modul bereitgestellt. Dies hat den Vorteil, dass die durch das jeweils zweite Modul bereitgestellten Luftführungseinrichtungen - etwa zu Reinigungszwecken - auf einfache Weise aus der Fettabscheidekartusche entnommen werden können.

Vorzugsweise ist das jeweils zweite Modul jeweils ankerförmig ausgebildet und weist, bezogen auf die Ebene E_{AH} der jeweiligen Abluftförderkanalhälfte, einen spiegelsymmetrischen schlanken Ankerhals auf und, bezogen auf die Ebene E_{AH}, zwei spiegelsymmetrische Ankerarme, die jeweils schalenartig von der Ebene E_{AH} weg weisen. Der jeweils schlanke, spiegelsymmetrische Ankerhals ist insofern von Vorteil, als er in jeder Förderkanalhälfte jeweils die Führung des von der jeweiligen ersten ersten bzw. zweiten ersten Luftführungseinrichtung in Richtung der jeweiligen zweiten Luftführungseinrichtung gelenkten Abluftstroms unterstützt. Auch hier ist der Begriff schalenartig dahingehend zu verstehen, dass die Ankerarme jeweils eine hinreichend nach innen gewölbte Fläche aufweisen, die ein Halten der abgeschiedenen Fettpartikel erlaubt.

Vorzugsweise weist das jeweils zweite Modul jeweils einen die Ankerarme tragenden Ankerkörper auf, der, bezogen auf die jeweilige Ebene E_{AH}, spiegelsymmetrisch ausgebildet ist. Der Ankerkörper ist vorzugsweise jeweils hohl und wird durch zwei sich jeweils in der jeweiligen Ebene E_{AH} vereinende Ankerkörperflächen gebildet, die jeweils in einem spitzen Winkel zu der jeweiligen Ebene E_{AH} angeordnet sind. Die Ausbildung der Ankerkörper als Hohlkörper ist insofern vorteilhaft, als dadurch das Gewicht der Module reduziert wird, was wiederum beim Entfernen der Module aus der Fettabscheidekartusche - etwa zu Reinigungszwecken - von Vorteil ist. Die jeweilige spitzwinklige Anordnung der Ankerkörperflächen ist insofern von Vorteil, als die Ankerkörperflächen des jeweiligen Moduls so die Führung des von der jeweiligen zweiten Luftführungseinrichtung in Richtung der jeweiligen dritten Luftführungseinrichtung gelenkten Abluftstroms in vorteilhafter Weise unterstützen. Bevorzugt liegt der jeweils spitze Winkel in einem Bereich zwischen 30° und 35°.

Um aus dem durch die erste Fettabscheideeinrichtung vorgereinigten Abluftstrom vor dessen Eintritt in die erste Leiteinheit der zweiteiligen Leiteinrichtung letzte, in dem Abluftstrom mitgeführte Fettpartikel zu entfernen, ist die zweite Fettabscheideeinrichtung unterhalb der dritten Luftführungseinrichtungen der ersten Fettabscheideeinrichtung angeordnet. Bevorzugt weist die zweite Fettabscheideeinrichtung wenigstens zwei voneinander beabstandete Lochbleche auf, die jeweils schalenartig ausgebildet und zu der Mittelachse M_{A} des Abluftförderkanals rotationssymmetrisch sind.

Zur Erhöhung des Wirkungsgrads der zweiten Fettabscheideeinrichtung weisen die wenigstens zwei Lochbleche unterschiedliche Durchmesser auf, die so gewählt sind, dass der Abluftstrom die wenigstens zwei Lochbleche teilweise umströmt und teilweise durchströmt. Vorteilhafterweise unterscheiden sich die Durchmesser in einem Verhältnis zueinander, das in einem Bereich von 1,5:1,0 bis 2,0:1,0 liegt.

Vorteilhafterweise ist das Flächenverhältnis von offenen zu geschlossenen Bereichen in jedem der wenigstens zwei Lochbleche größer als 50%. Auf diese Weise stehen ausreichende Bereiche für die Abscheidung von noch in der Abluft enthaltenen Fettpartikeln bereit. Bleibt das Flächenverhältnis unter 55%, so haben die Lochbleche immer noch eine Stabilität, die ausreichend ist für eine bloße Befestigung der Lochbleche an den beiden zweiten gegenüberliegenden Seitenwänden der Fettabscheidekartusche.

Vorzugsweise haben die Löcher der wenigstens zwei Lochbleche jeweils einen Durchmesser in einem Bereich von 1 mm bis 5 mm. Auf diese Weise kann erreicht werden, dass die Löcher eine Größe aufweisen, bei der sich einerseits relativ hohe Kapillarkräfte entwickeln und andererseits verhindert wird, dass sich die Löcher schnell zusetzen. Besonders bevorzugt haben die Löcher jeweils einen Durchmesser von 3 mm.

Bevorzugt weist die Bodenstruktur der ersten Leiteinheit der zweiteiligen Leiteinrichtung eine erste Bodenplatte auf, auf der die ersten Strömungslamellen angeordnet sind, und eine zweite Bodenplatte, die von der ersten Bodenplatte beabstandet in dem wannenartig ausgebildeten Bereich des Bodens der zweiten Leiteinheit angeordnet ist und eine Auffangschale für abgeschiedene Fettpartikel bereitstellt.

Um in vorteilhafter Weise zu unterstützen, dass auf die erste Bodenplatte der Bodenstruktur der ersten Leiteinheit abgetropfte Fettpartikel in die durch die zweite Bodenplatte ausgebildete Auffangschale gleiten, weist die erste Bodenplatte bevorzugt zwei Bodenplattenhälften auf, die, bezogen auf eine die vertikale Mittelachse M_{L} der zweiteiligen Leiteinrichtung beinhaltende Ebene E_{L}, spiegelsymmetrisch sind und zu der Ebene E_{L} jeweils in einem Neigungswinkel angeordnet sind, der in einem Bereich von 95° bis 105° liegt.

Bevorzugt weist die zweite Bodenplatte der Bodenstruktur der ersten Leiteinheit eine umlaufende, nach innen gerichtete Krümmung auf, die in Zusammenwirken mit einer davon beabstandeten umlaufenden und in Richtung der zweiten Bodenplatte weisenden Ablaufkante der ersten Bodenplatte eine Tröpfchenfalle für abgeschiedene Fettpartikel bereitstellt. Auf diese Weise wird vorteilhafterweise sichergestellt, dass abgeschiedene Fettpartikel gesichert in die durch die zweite Bodenplatte bereitgestellte Fettpartikelauffangschale gelangen.

Naturgemäß wird auf einem Kochfeld mit Kochgeschirr unterschiedlicher Wandhöhen gearbeitet. Um dennoch die entsprechend erzeugte Abluft möglichst vollständig dem Abluftförderkanal zuzuführen, ist vorzugsweise ein in die Ablufteinlassöffnung des Abluftförderkanals einsetzbares Lamellengitter vorgesehen. Das Lamellengitter weist eine Vielzahl gleichmäßig beabstandeter Lamellen auf, die, bezogen auf die vertikale Mittelebene E_{A} des Abluftförderkanals, spiegelsymmetrisch ausgebildet sind und jeweils mit einer gleichen Neigung von der Ebene E_{A} des Abluftförderkanals weg weisen. Die Neigung der Lamellen wird durch einen Winkel definiert, der wiederum definiert wird durch eine Tangentialebene der Außenfläche derjenigen Lamelle, die benachbart zu der vertikalen Mittelebene E_{A} des Abluftförderkanals angeordnet ist, und durch die Mittelebene E_{A} des Abluftförderkanals, wobei die Tangentialebene eine Linie beinhaltet, in der sich eine Ebene E₀ der Ablufteinlassöffnung und die Ebene E_{A} schneiden. Bevorzugt liegt der die Neigung der Lamellen definierende Winkel in einem Bereich von 20° bis 30°.

Bevorzugt ist das Lamellengitter an den zwei zweiten gegenüberliegenden Seitenwänden der Fettabscheidekartusche lösbar angebracht. Dies ermöglicht eine einfache Reinigung des Lamellengitters und einen leichten Zugang zum Innern des Abluftförderkanals.

Um den Abzug der auf einem Kochfeld erzeugten Abluft optimal an die auf einem Kochfeld jeweils herrschenden Verhältnisse anzupassen - etwa an den Betrieb nur einzelner Kochstellen oder den Betrieb aller Kochstellen -, ist bevorzugt eine Verschließeinrichtung vorgesehen, mittels derer entweder jeweils eine Förderkanalhälfte des Abluftförderkanals vollständig freigegeben wird oder jeweils nur eine Hälfte von beiden Förderkanalhälften. Auf diese Weise wird weiterhin vorteilhaft erreicht, dass das in den Abluftförderkanal eingesaugte Abluftvolumen immer gleich ist, ungeachtet der jeweiligen Stellung der Verschließeinrichtung.

Bevorzugt wird die Verschließeinrichtung - im Sinne eines Gleitschlittens - von jeweiligen Oberkanten der zwei zweiten gegenüberliegenden Seitenwände der Fettabscheidekartusche gleitbar getragen.

Zum Antrieb des Laufrads des Radiallüfters des erfindungsgemäßen Muldenabzugs kann alternativ ein indirekter oder direkter Motorantrieb dienen. Bevorzugt wird der indirekte Motorantrieb durch einen motorgetriebenen Riemenantrieb bereitgestellt und der direkte Motorantrieb durch einen bürstenlosen Gleichstrommotor.

Weitere Einzelheiten und Vorteile der Erfindung ergeben sich aus der Beschreibung eines Ausführungsbeispiels eines erfindungsgemäßen Muldenabzugs, das unter Bezugnahme auf die beiliegenden Figuren nachstehend näher erläutert wird. Die Figuren dienen Veranschaulichungszwecken und sind nicht maßstabsgetreu.

In den Figuren zeigen:
Figur 1 eine schematische Schnittansicht eines Ausführungsbeispiels eines erfindungsgemäßen Muldenabzugs mit Veranschaulichung des Strömungsverlaufs der Abluft,
Figur 2a die schematische Schnittansicht von Figur 1 ohne Veranschaulichung des Abluftströmungsverlaufs,
Figur 2b eine Lupenansicht eines in Figur 2a durch Einkreisung gekennzeichneten Details,
Figur 3 eine schematische Explosionszeichnung der einzelnen Vorrichtungskomponenten des in den Figuren 1 und 2 veranschaulichten Muldenabzugs,
Figur 4 eine schematische dreidimensionale Darstellung der in Figur 3 u.a. veranschaulichten zweiten Leiteinheit und der Fettabscheidekartusche mit damit verbundener erster Leiteinheit,
Figur 5 eine dreidimensionale schematische Detaildarstellung der in Figur 4 veranschaulichten Fettabscheidekartusche und damit verbundener erster Leiteinheit,
Figur 6 eine schematische Draufsicht des in den Schnittansichten der Figuren 1 und 2 veranschaulichten spiralförmigen Lüftergehäuses,
Figur 7 eine schematische Draufsicht des in den Figuren 1 und 2 veranschaulichten spiralförmigen Lüftergehäuses, und
Figur 8 eine schematische Schnittansicht des Lamellengitters.

Anhand schematischer Schnittzeichnungen veranschaulichen die Figuren 1 und 2a eine bevorzugte Ausführungsform eines erfindungsgemäßen Muldenabzugs 10. Figur 1 unterscheidet sich von Figur 2a nur insofern, als sie zusätzlich den durch Pfeile angedeuteten Strömungsverlauf der abgesaugten Abluft veranschaulicht.

Wie in den Figuren 1 und 2a gezeigt, ist Muldenabzug 10 in einem quaderförmigen Raum 1 unterhalb einer Kochfeldebene 2 angeordnet. Die erforderlich Einbaubreite bzw. Einbautiefe für Muldenabzug 10 wird durch das spiralförmige Lüftergehäuse 14 bestimmt, und die erforderliche Einbauhöhe wird durch einen Bereich einer Fettabscheidekartusche 36 bestimmt, der, in Bezug auf eine Ebene E_{O} des Kochfelds, vertikal aus einer Lüfteransaugöffnung 24 des Lüftergehäuses 14 ragt und sich in eine mittige Ausnehmung des Kochfelds 2 erstreckt und dort eine Ablufteinlassöffnung 12 bereitstellt, die eine mit der Lüfteransaugöffnung 24 gemeinsame Mittelachse M hat.

Unter zusätzlicher Bezugnahme auf Figur 3 entnimmt man den Figuren 1, 2a weiterhin, dass das spiralförmige Lüftergehäuse 14 eine Bodenwand 16, eine Deckenwand 28 und eine Außenwand 30 aufweist. Auf der Bodenwand ist ein Radiallüfter 18 angeordnet, dessen Laufrad 20 eine Vielzahl gleichmäßig beabstandeter Laufradschaufeln 22 trägt. Die Drehachse des Laufrads 20, das in dem veranschaulichten Ausführungsbeispiel durch einen motorischen Riemenantrieb 106 rotiert wird, ist koaxial mit der Mittelachse von Ablufteinlassöffnung 12 und Lüfteransaugöffnung 24. Durch diese Anordnung des Radiallüfters 18 ist es möglich, das Laufrad 20 mit einem Durchmesser auszubilden, der eine Umdrehungsfrequenz erlaubt, die einerseits eine unerwünschte, durch den Lüfter erzeugte Geräuschbelästigung ausschließt und andererseits die erforderliche Ansaugleistung sicherstellt. Die Laufradschaufeln 22 sind, bezogen auf eine Drehrichtung des Laufrads 20, rückwärts gekrümmt.

Die Figuren 1, 2a zeigen weiterhin den an die Laufradschaufeln 22 angrenzenden Ringraum 26, der durch die Bodenwand 16, die Deckenwand 28 und die Außenwand 30 des spiralförmigen Lüftergehäuses 14 begrenzt wird. Wie eingangs angemerkt, muss bei spiralförmigen Lüftergehäusen der Strömungsquerschnitt des Ringraums stetig vergrößert werden. Üblicherweise wird hierfür der Außenradius der Deckenwand des Lüftergehäuses bei gleichbleibendem Innenradius kontinuierlich vergrößert, allerdings mit dem damit verbundenen Nachteil, dass so die Einbaubreite des Lüftergehäuses und damit einhergehend der entsprechend benötigte Bauraum vergrößert wird. Zur Vermeidung dieses Nachteils wird erfindungsgemäß und, wie insbesondere aus den Figuren 6 und 7 zu ersehen, über einen Bereich 27 des Ringraums 26 dessen Strömungsquerschnitt dadurch kontinuierlich vergrößert, indem die Deckenwand 28 des Lüftergehäuses 14 bei einem unveränderten Außenradius einen verkleinerten Innenradius aufweist und die Außenwand 30 des Lüftergehäuses 14 eine vergrößerte Höhe.

Den Figuren 1a, 2a und 3 entnimmt man weiterhin, dass oberhalb des Laufrads 20 und unterhalb der Fettabscheidekartusche 36, die in dem veranschaulichten Ausführungsbeispiel des erfindungsgemäßen Muldenabzugs 10 kastenförmig ausgebildet ist, eine zweiteilige Leiteinrichtung angeordnet ist, die eine erste Leiteinheit 46 und eine zweite Leiteinheit 48 umfasst. Kraft dieser zweiteiligen Leiteinrichtung werden die Laufradschaufeln 22 mit dem über einen durch die Fettabscheidekartusche 36 bereitgestellten Abluftförderkanal 38 abgesaugten Abluftstrom radialsymmetrisch und über 360° gleichverteilt beaufschlagt.

Mit Blick auf Figur 7 erkennt man, dass die Laufradschaufeln 22 eine nur geringe Krümmung aufweisen. Diese Krümmung ergibt sich aus einem Verhältnis von Schaufellänge L zu deren Krümmungsradius L - L/R - und dieses Verhältnis liegt vorzugsweise in einem Bereich von 0,5 bis 0,7. Weiterhin kann man Figur 7 entnehmen, dass die Laufradschaufeln von verhältnismäßig großer Länge sind. Bezogen auf eine Differenz zwischen den Radien, die eine innere und äußere Kreisbahn bestimmen, auf denen sich die Enden der Laufradschaufeln 22 bewegen, beträgt die Länge der Laufradschaufeln annähernd das 3- bis 3,7-fache dieser Differenz.

Die zweite Leiteinheit 48 ist mit einer Unterseite der Deckenwand 28 des Lüftergehäuses 14 fest verbunden und weist einen kreisförmigen Boden 50 auf, auf dem der Strömungsgitterring 52 angeordnet ist, der eine Vielzahl gleichmäßig beabstandeter zweiter Strömungslamellen aufweist, die, bezogen auf eine Mittelachse M_{L} der zweiteiligen Leiteinrichtung, koaxial mit der Mittelachse M von Ablufteinlassöffnung 12 und Lüfteransaugöffnung 24 ist, radialsymmetrisch ausgerichtet sind. Durch die feste Verbindung der zweiten Leiteinheit 48 mit einer Unterseite der Deckenwand 28 des Lüftergehäuses 14 und den so fixierten Strömungsgitterring 52 wird zugleich ein den Benutzer des Muldenabzugs vor Verletzungen schützender Eingriffsschutz bereitgestellt.

Die erste Leiteinheit 46 ist fest mit einer umlaufenden Unterkante 44 der kastenförmigen Fettabscheidekartusche 36 verbunden und weist eine Bodenstruktur 56 auf, die innerhalb des Strömungsgitterrings 52 auf dem Boden 50 der zweiten Leiteinheit 48 angeordnet ist und eine Vielzahl gleichmäßig beabstandeter erster Strömungslamellen 58 aufweist, die, bezogen auf die vertikale Mittelachse M_{L} der zweiteiligen Leiteinrichtung, radial ausgerichtet sind und mit den zweiten Strömungslamellen 54 des Strömungsgitterrings 52 kommunizieren. Die Anzahl der zweiten Strömungslamellen 54 übersteigt die der ersten Strömungslamellen 58 um ein Mehrfaches. Zur Optimierung der Abluftbeaufschlagung der Laufradschaufeln liegt dieses Mehrfache in einem Bereich von 6 bis 15.

Der Abstand zwischen dem Strömungsgitterring 52 der zweiten Leiteinheit 48 und der in Richtung des Strömungsgitterrings 52 weisenden Enden der Laufradschaufeln 22 (schematisch insbesondere in Figur 7 gezeigt) ist derart gewählt, dass die Laufradschaufeln 22 trotz der Luftverwirbelungen, zu denen es bei dem Durchströmen des Strömungsgitterrings 52 zwangsläufig kommt, mit einer im Wesentlichen laminaren Abluftströmung beaufschlagt werden. Um dies zu erreichen, weist der Strömungsgitterring 52 einen Außenradius auf, der um 15 bis 25 mm kleiner ist als der die innere Kreisbahn 21 bestimmende Radius, auf der sich die in Richtung des Strömungsgitterrings 52 weisenden Enden der Laufradschaufeln 22 im Betrieb des Radiallüfters 18 bewegen.

Wie insbesondere aus Figur 3, aber auch aus Figur 4 zu ersehen ist, weist der kreisförmige Boden 50 der zweiten Leiteinheit 48 einen wannenartig ausgebildeten Bereich 51 auf, innerhalb dessen die Bodenstruktur 56 der ersten Leiteinheit 46 angeordnet ist. Mit diesem wannenartig ausgebildeten Bereich 51 wird sichergestellt, dass Fetttröpfchen, die von in dem Abluftförderkanal 38 angeordneten ersten und zweiten Fettabscheideeinrichtungen 40, 42 abgeschieden werden und von der Bodenstruktur 56 aufgenommen werden, nicht auf die Laufradschaufeln 22 des Radiallüfters 18 gelangen können.

Wie man aus den Figuren 1 bis 4 weiterhin ersehen kann, weist die Bodenstruktur 56 der ersten Leiteinheit 46 eine erste, d.h. obere Bodenplatte 57 sowie eine zweite, d.h. untere Bodenplatte 59 auf. Die erste Bodenplatte 57 trägt die vorgenannten ersten Strömungslamellen 58 und nimmt die Fettpartikel auf, die von der zweiten Fettabscheideeinrichtung 42, die der ersten Fettabscheideeinrichtung 40 nachgeschaltet ist, abgeschieden werden, und die zweite Bodenplatte 59 dient als Auffangschale für abgeschiedene und zunächst von der ersten Bodenplatte 57 aufgenommene Fettpartikel. Um zu unterstützen, dass die von der ersten Bodenplatte 57 aufgenommenen Fettpartikel in die durch die zweite Bodenplatte 59 bereitgestellte Auffangschale gelangen, ist die erste Bodenplatte 57 durch zwei Bodenplattenhälften ausgebildet, die, bezogen auf eine die vertikale Mittelachse M_{L} der zweiteiligen Leiteinrichtung beinhaltende Ebene E_{L}, spiegelsymmetrisch sind und zu der Ebene E_{L} in einem Neigungswinkel angeordnet sind, der in einem Bereich von 95° bis 105° liegt.

Um zu verhindern, dass der Abluftstrom Fettpartikel, die sich auf der ersten Bodenplatte 57 befinden, mitreißt, bilden umlaufende Endkanten der ersten und zweiten Bodenplatte eine Tröpfchenfalle aus. Wie aus den Figuren 1, 2a und der Lupenansicht von Figur 2b zu ersehen ist, weist hierfür eine umlaufende Endkante 61 der zweiten Bodenplatte 59 eine nach innen gerichtete Krümmung 63 auf. Diese Krümmung 63 bildet in Zusammenwirken mit einer umlaufenden Endkante 65 der ersten Bodenplatte 57, die als Abtropfkante nach unten geneigt ist und von der zweiten Bodenplatte 59 beabstandet ist, eine Tröpfchenfalle aus.

Um aus der Abluft in größtmöglichem Maße mitgeführte Fettpartikel zu entfernen, sind in dem durch die Fettabscheidekartusche 36 ausgebildeten Abluftförderkanal 38 erste und zweite Fettabscheideeinrichtungen 40, 42 vorgesehen. Wie insbesondere aus der auch den Strömungsverlauf der abgesaugten Abluft veranschaulichenden Figur 1 sowie der dreidimensionalen Darstellung von Figur 5 zu ersehen ist, weist der Abluftförderkanal 38, bezogen auf eine dessen vertikale Mittelachse M_{A} beinhaltende Ebene E_{A}, zwei Abluftförderkanalhälften 68, 70 auf. Figur 1 entnimmt man auf einen Blick, dass die vertikale Mittelachse M_{A} koaxial mit der vorgenannten gemeinsamen Mittelachse M von Ablufteinlassöffnung 12 und Lüfteransaugöffnung 24 ist und auch koaxial mit der vertikalen Mittelachse M_{L} der zweiteiligen Leiteinrichtung ist.

Bezogen auf die vertikale Mittelebene E_{A} des Abluftförderkanals 38 weist die erste Fettabscheideeinrichtung 40 jeweils ein Paar erster Luftführungseinrichtungen 72, 74; 72', 74' auf, ein Paar zweiter Luftführungseinrichtungen 76, 78; 76', 78' und ein Paar dritter Luftführungseinrichtungen 80, 82; 80', 82'. Bezogen auf eine eine vertikale Mittelachse M_{AH} der Förderkanalhälften 68, 70 beinhaltende Ebene E_{AH} sind die Luftführungseinrichtungen des ersten, zweiten und dritten Paares der Luftführungseinrichtungen jeweils spiegelsymmetrisch angeordnet: eine erste Luftführungseinrichtung 72, 74, 72', 74' ist jeweils von der Ebene E_{AH} der Abluftförderkanalhälfte 68, 70 beabstandet und angrenzend der Ablufteinlassöffnung 12 angeordnet und hergerichtet - wie in Figur 1 veranschaulicht -, den Abluftstrom in Richtung einer jeweiligen zweiten Luftführungseinrichtung 76, 78, 76', 78' zu lenken; die jeweils zweite Luftführungseinrichtung 76, 78, 76', 78' ist jeweils von der jeweiligen ersten Luftführungseinrichtung 72, 74, 72', 74' beabstandet und entlang eines Abschnitts der Ebene E_{AH} angeordnet und hergerichtet - wie in Figur 1 veranschaulicht -, Fettpartikel aus dem Abluftstrom zu entfernen und den Abluftstrom in Richtung einer jeweiligen dritten Luftführungseinrichtung 80, 82, 80', 82' zu lenken; und die jeweils dritte Luftführungseinrichtung 80, 82, 80', 82' ist von der jeweils zweiten Luftführungseinrichtung 76, 78, 76', 78' und von der jeweiligen Ebene E_{AH} beabstandet angeordnet und hergerichtet - wie in Figur 1 veranschaulicht -, Fettpartikel aus dem Abluftstrom abzuscheiden und den Abluftstrom in Richtung der nachgeschalteten zweiten Abscheideeinrichtung 42 zu lenken.

Wie man den Figuren 1, 2 und insbesondere Figur 5 weiter entnimmt, weist jedes Paar der ersten Luftführungseinrichtungen 72, 74, 72' 74' und jedes Paar der dritten Luftführungseinrichtungen 80, 82, 80', 82' jeweils eine erste erste Luftführungseinrichtung 72, 72' und jeweils eine erste dritte Luftführungseinrichtung 80, 80' auf, die jeweils integral mit einer Innenfläche von zwei ersten gegenüberliegenden Seitenwänden 60, 62 der Fettabscheidekartusche 36 ausgebildet sind, und zwar derart, dass - wie in den Figuren 1, 2 und 5 veranschaulicht - die jeweils erste erste Luftführungseinrichtung 72, 72' als ein nasenförmiges Element und die jeweils erste dritte Luftführungseinrichtung 80, 80' als ein schalenförmiges Element in die jeweilige Förderkanalhälfte 68, 70 ragt. Jedes Paar der ersten Luftführungseinrichtungen 72, 74, 72', 74' und jedes Paar der dritten Luftführungseinrichtungen 80, 82, 80', 82' weist weiterhin jeweils eine zweite erste Luftführungseinrichtung 74, 74' und eine zweite dritte Luftführungseinrichtung 82, 82' auf, die durch ein in den Abluftförderkanal 38 einsetzbares und an zwei zweiten gegenüberliegenden Seitenwänden 64, 66 der Fettabscheidekartusche 36 lösbar befestigtes erstes Modul 84 bereitgestellt werden.

Wie veranschaulicht, ist das erste Modul 84 ankerförmig ausgebildet und weist einen Ankerkopf 86 mit einem rautenförmigen Querschnitt auf, dessen Kopfhälften, bezogen auf die Mittelebene E_{A} des Abluftförderkanals 38, spiegelsymmetrisch ausgebildet sind und jeweils nasenartig in die jeweilige Abluftförderkanalhälfte 68 bzw. 70 ragen. Das erste Modul 84 weist ferner einen den Ankerkopf 86 tragenden und zu der Mittelebene E_{A} spiegelsymmetrischen schlanken Ankerhals 87 auf und, bezogen auf die Ebene E_{A}, zwei spiegelsymmetrische Ankerarme 88 und 90, die jeweils schalenartig in die jeweilige Förderkanalhälfte 68 bzw. 70 ragen.

Wie man den Figuren 1, 2 und 5 ferner entnimmt, wird jedes Paar der zweiten Luftführungseinrichtungen 76, 78, 76', 78' jeweils durch ein in die jeweilige Abluftförderkanalhälfte 68, 70 einsetzbares und an den zwei zweiten gegenüberliegenden Seitenwänden 64, 66 der Fettabscheidekartusche 36 lösbar befestigtes zweites Modul 92, 92' bereitgestellt. Die zweiten Module 92 und 92' sind jeweils ankerförmig ausgebildet und weisen jeweils einen zu der Mittelebene E_{AH} der jeweiligen Förderkanalhälfte 68, 70 spiegelsymmetrischen schlanken Ankerhals 93, 93' auf und, bezogen auf die Ebene E_{AH}, jeweils zwei spiegelsymmetrische Ankerarme 94, 97 und 94', 97', die jeweils schalenartig von der Ebene E_{AH} weg weisen.

Wie veranschaulicht, werden die beiden jeweils spiegelsymmetrischen Ankerarme 94, 97 und 94', 97' jedes zweiten Moduls 92 bzw. 92' jeweils von einem Ankerkörper 95, 95' getragen, der, bezogen auf die Ebene E_{AH} der jeweiligen Förderkanalhälfte 68, 70, spiegelsymmetrisch ist. Wie man insbesondere Figur 5 entnimmt, ist der Ankerkörper 95, 95' jeweils hohl und wird durch zwei sich in der Ebene E_{AH} in einem spitzen Winkel vereinende Ankerkörperflächen gebildet.

Die zweite Fettabscheideeinrichtung 42, die man auch als Feinabscheideeinrichtung bezeichnen kann, ist der ersten Fettabscheideeinrichtung 40 nachgeschaltet und dient dazu, aus dem Abluftstrom letzte mitgeführte Fettpartikel abzuscheiden.

Gemäß dem vorstehend beschriebenen Ausführungsbeispiel eines erfindungsgemäßen Muldenabzugs 10 wird die zweite Fettabscheideeinrichtung 42 durch zwei voneinander beabstandete, schalenartig ausgebildete Lochbleche 96, 98 bereitgestellt, die zu der Mittelachse M_{A} des Abluftförderkanals 38 rotationssymmetrisch sind. Um in einer für die Abscheideeffizienz vorteilhaften Weise zu erreichen, dass die Lochbleche 96, 98 von dem Abluftstrom teilweise umströmt und teilweise durchströmt werden, haben die Lochbleche unterschiedliche Durchmesser und, wie aus den Figuren 1, 2 und 5 zu ersehen, ist das einen größeren Durchmesser aufweisende Lochblech 96 oberhalb des einen kleineren Durchmesser aufweisenden Lochblechs 98 und unterhalb der dritten Luftführungseinrichtungen 80, 82, 80', 82' angeordnet.

Vorteilhafterweise ist das (nicht gezeigte) Flächenverhältnis der jeweiligen Lochbleche 96, 98 von offenen zu geschlossenen Bereichen größer als 50%. Auf diese Weise stehen ausreichende Bereiche für die Abscheidung von noch in der Abluft enthaltenen Fettpartikeln zur Verfügung. Auch bei einem Flächenverhältnis von unter 55% haben die Lochbleche immer noch eine Stabilität, die für eine bloße Befestigung derselben an den zwei zweiten gegenüberliegenden Seitenwänden 64, 66 der Fettabscheidekartusche 36 ausreichend sind.

Vorzugsweise haben die Löcher (nicht gezeigt) der Lochbleche 96, 98 jeweils einen Durchmesser zwischen 1 mm bis 5 mm. Die Löcher haben so eine Größe, bei der sich einerseits relativ hohe Kapillarkräfte entwickeln und andererseits verhindert wird, dass sich die Löcher relativ schnell zusetzen. Besonders bevorzugt haben die Löcher einen Durchmesser von 3 mm.

Aus den Figuren 1, 2a, 3 und 8 ist weiterhin zu ersehen, dass ein in die Ablufteinlassöffnung 12 des Abluftförderkanals 38 einsetzbares Lamellengitter 100 vorgesehen ist, das eine Vielzahl gleichmäßig beabstandeter Lamellen 102 aufweist. Wie aus Figur 8 zu ersehen, sind die Lamellen 102 zu der vertikalen Mittelebene E_{A} des Abluftförderkanals 38 spiegelsymmetrisch ausgebildet und weisen mit jeweils gleicher Neigung von der Ebene E_{A} weg. Wie in Figur 8 veranschaulicht, wird die Neigung der Lamellen 102 durch einen Neigungswinkel α bestimmt, der wiederum definiert wird durch eine Tangentialebene E_{T} der Außenfläche derjenigen Lamelle 102, die benachbart zu der Mittelebene E_{A} des Abluftförderkanals 38 angeordnet ist, und durch die Ebene E_{A} des Abluftförderkanals 38. Hierbei beinhaltet die Tangentialebene E_{T} eine Linie, in der sich die Ebenen E_{A} und E_{T} schneiden. Der Winkel α liegt bevorzugt in einem Bereich zwischen 20° und 30°. Das so gestaltete Lamellengitter 100 trägt einerseits dem Umstand Rechnung, dass auf einem Kochfeld naturgemäß mit Kochgeschirr unterschiedlicher Wandhöhen gearbeitet wird und andererseits dem Bestreben, dass die entsprechend erzeugte Abluft dem Muldenabzug möglichst vollständig zugeführt wird. Letzteres wird in vorteilhafter Weise durch die in einem besonderen Neigungswinkel angeordneten Lamellen 102 des in die Ablufteinlassöffnung des Abluftförderkanals einsetzbaren Lamellengitters 100 erreicht. Um das Lamellengitter leicht reinigen zu können und aber auch, um einen leichten Zugang zum Innern des Abluftförderkanals 38 zu ermöglichen, ist das Lamellengitter lösbar mit den zwei zweiten gegenüberliegenden Seitenwänden 64, 66 der Fettabscheidekartusche 36 verbunden.

Die Figuren 1 und 2a zeigen weiterhin eine in der Ablufteinlassöffnung 12 des Abluftförderkanals 38 vorgesehene Verschließeinrichtung 104, die direkt oberhalb des Lamellengitters 100 angeordnet ist. Das Lamellengitter 100 trägt die Verschließeinrichtung 104 gleitbar im Sinne eines gleitbaren Schlittens. Alternativ kann die Verschließeinrichtung 104 auch gleitbar von den jeweiligen oberen freien Kanten 67, 69 der zwei zweiten gegenüberliegenden Seitenwände 64, 66 der Fettabscheidekartusche 36 getragen werden. Die Verschließeinrichtung 104 kann derart verfahren werden, dass sie die Ablufteinlassöffnung 12 entweder für eine der beiden Abluftförderkanalhälften 68, 70 freigibt oder jeweils nur für eine Hälfte jeder der beiden Förderkanalhälften. Auf diese Weise kann der erfindungsgemäße Muldenabzug optimal an die auf einem Kochfeld herrschenden Verhältnisse angepasst werden, d.h. je nachdem, ob das Kochfeld nur mit einzelnen Kochstellen betrieben wird oder gar sämtlichen Kochstellen. Zusätzlich wird durch die so verschiebbare Verschließeinrichtung 104 in vorteilhafter Weise erreicht, dass das in den Abluftförderkanal 38 eingesaugte Abluftvolumen immer gleichbleibend ist.

### Bezugszeichenliste

- 1: = Raum
- 2: = Kochfeld
- 10: = Vorrichtung
- 12: = Ablufteinlassöffnung
- 14: = spiralförmiges Lüftergehäuse
- 16: = Bodenwand von Lüftergehäuse
- 18: = Radiallüfter
- 20: = Laufrad
- 22: = Laufradschaufeln
- 21: = innere Kreisbahn der Laufradschaufeln
- 23: = äußere Kreisbahn der Laufradschaufeln
- 24: = Lüfteransaugöffnung
- M: = gemeinsame vertikale Mittelachse von Ablufteinlassöffnung und Lüfteransaugöffnung
- 26: = Ringraum von Lüftergehäuse
- 27: = Bereich von Ringraum
- 28: = Deckenwand von Lüftergehäuse
- 30: = Außenwand von Lüftergehäuse
- 32: = Abluftauslassöffnung
- 34: = Seitenwand
- 36: = Fettabscheidekartusche
- E₀: = Ebene der Ablufteinlassöffnung
- 38: = Abluftförderkanal
- M_{A}: = vertikale Mittelachse von Abluftförderkanal
- 40: = erste Fettabscheideeinrichtung
- 42: = zweite Fettabscheideeinrichtung
- 44: = umlaufende Unterkante der Fettabscheidekartusche
- 46: = erste Leiteinheit
- 48: = zweite Leiteinheit
- M_{L}: = gemeinsame vertikale Mittelachse von erster und zweiter Leiteinheit
- 50: = kreisförmiger Boden von zweiter Leiteinheit
- 51: = wannenartig ausgebildeter Bereich des Bodens der zweiten Leiteinheit
- 52: = Strömungsgitterring
- 54: = zweite Strömungslamellen
- 56: = Bodenstruktur der ersten Leiteinheit
- 57: = erste Bodenplatte der Bodenstruktur
- 58: = erste Strömungslamellen
- 59: = zweite Bodenplatte der Bodenstruktur
- 61: = umlaufende Endkante der zweiten Bodenplatte
- 63: = nach innen gerichtete Krümmung von umlaufender Endkante der zweiten Bodenplatte
- 65: = umlaufende, als Abtropfkante ausgebildete Endkante der ersten Bodenplatte
- 60, 62: = erste gegenüberliegende Seitenwände der Fettabscheidekartusche
- 64, 66: = zweite gegenüberliegende Seitenwände der Fettabscheidekartusche
- 67, 69: = obere freie Kanten der zweiten gegenüberliegenden Seitenwände
- E_{A}: = Ebene, die die vertikale Mittelachse des Abluftförderkanals beinhaltet
- 68, 70: = Förderkanalhälften des Abluftförderkanals
- 72, 74; 72', 74': = Paare erster Luftführungseinrichtungen
- 76, 78; 76', 78': = Paare zweiter Luftführungseinrichtungen
- 80, 82; 80', 82': = Paare dritter Luftführungseinrichtungen
- M_{AH}: = vertikale Mittelachse der Förderkanalhälften
- E_{AH}: = Ebene, die die vertikale Mittelachse der Förderkanalhälften beinhaltet
- 72, 72': = erste erste Luftführungseinrichtungen
- 80, 80': = erste dritte Luftführungseinrichtungen
- 74, 74': = zweite erste Luftführungseinrichtungen
- 82, 82': = zweite dritte Luftführungseinrichtungen
- 84: = erstes Modul
- 86: = Ankerkopf
- 87: = Ankerhals
- 88, 90: = Ankerarme
- 92, 92': = zweite Module
- 93, 93': = Ankerhals
- 94, 97; 94', 97': = Ankerarme
- 95, 95': = Ankerkörper
- 96, 98: = Lochbleche
- 100: = Lamellengitter
- 102: = Lamellen
- E_{T}: = Tangentialebene
- 104: = gleitbare Verschließeinrichtung
- 106: = motorischer Riemenantrieb

## Patentansprüche

1. Vorrichtung (10) zur Muldenabsaugung von auf einem Kochfeld erzeugter Abluft, umfassend:
eine in einer mittigen Ausnehmung eines Kochfelds (2) angeordnete Ablufteinlassöffnung (12);
ein spiralförmiges Lüftergehäuse (14) mit einem auf einer Bodenwand (16) des Lüftergehäuses (14) angeordneten motorgetriebenen Radiallüfter (18), dessen Laufrad (20) eine Vielzahl gleichmäßig beabstandeter Laufradschaufeln (22) trägt, wobei
das Lüftergehäuse (14) eine von der Abluftansaugöffnung (12) beabstandete Lüfteransaugöffnung (24) aufweist, wobei die Lüfteransaugöffnung (24) und die Abluftansaugöffnung (12) eine gemeinsame vertikale Mittelachse (M) haben,
das Lüftergehäuse (14) einen an die Laufradschaufeln (22) angrenzenden Ringraum (26) aufweist, der durch die Bodenwand (16), eine Deckenwand (28) und eine Außenwand (30) des Lüftergehäuses (14) begrenzt wird, sowie eine Abluftauslassöffnung (32), die durch einen freien Endabschnitt der Boden-, Decken- und Außenwand (16, 28, 30) des Lüftergehäuses (14) sowie einer der Außenwand (30) gegenüberliegenden Seitenwand (34) bereitgestellt wird;
eine mit der Ablufteinlassöffnung (12) und Lüfteransaugöffnung (24) lösbar verbundene Fettabscheidekartusche (36), die einen zu einer Ebene (E₀) der Ablufteinlassöffnung (12) vertikal angeordneten Abluftförderkanal (38) ausbildet, der eine vertikale Mittelachse (M_{A}) hat, die koaxial zu der vertikalen Mittelachse (M) der Ablufteinlass- und der Lüfteransaugöffnung (12, 24) ist, wobei in dem Abluftförderkanal (38) eine erste und zweite Fettabscheideeinrichtung (40, 42) angeordnet sind; und
eine zweiteilige Leiteinrichtung mit einer ersten und zweiten Leiteinheit (46, 48) für eine radialsymmetrische und über 360° gleichverteilte Abluftbeaufschlagung der Laufradschaufeln (22), **dadurch gekennzeichnet, dass**
die erste und zweite Leiteinrichtung (46, 48) eine gemeinsame vertikale Mittelachse (M_{L}) haben, die koaxial zu der Mittelachse (M_{A}) des Abluftförderkanals (38) ist, wobei
die zweite Leiteinrichtung (48) mit einer Unterseite der Deckenwand (28) des Lüftergehäuses (14) fest verbunden ist, einen über dem Laufrad (20) angeordneten kreisförmigen Boden (50) aufweist, auf dem angrenzend der Laufradschaufeln (22) ein Strömungsgitterring (52) angeordnet ist, der eine Vielzahl gleichmäßig beabstandeter zweiter Strömungslamellen (54) aufweist, die, bezogen auf die vertikale Mittelachse (M_{L}) radial ausgerichtet sind, und wobei
die erste Leiteinheit (46) mit einer umlaufenden Unterkante (44) der Fettabscheidekartusche (36) fest verbunden ist und eine Bodenstruktur (56) aufweist, die innerhalb des Strömungsgitterrings (52) auf dem Boden (50) der zweiten Leiteinheit (48) angeordnet ist und die eine Vielzahl gleichmäßig beabstandeter erster Strömungslamellen (58) aufweist, die, bezogen auf die vertikale Mittelachse (M_{L}), radial ausgerichtet sind und mit den zweiten Strömungslamellen (54) kommunizieren.

2. Vorrichtung (10) nach Anspruch 1, wobei das Laufrad (20) des Radiallüfters (18) einen Durchmesser in einem Bereich von 400 mm bis 440 mm hat, und die Laufradschaufeln (22) in Bezug auf eine Drehrichtung des Laufrads (20) rückwärts gekrümmt sind.

3. Vorrichtung (10) nach Anspruch 1 oder 2, wobei
die Anzahl der zweiten Strömungslamellen (54) die Anzahl der ersten Strömungslamellen (58) um ein Mehrfaches übersteigt und wobei
das Mehrfache in einem Bereich des 6- bis 15-fachen liegt.

4. Vorrichtung (10) nach einem der vorhergehenden Ansprüche, wobei ein sich stetig vergrößernder Strömungsquerschnitt des Ringraums (26) des Lüftergehäuses (14) in einem Bereich (27) des Ringraums (26) dadurch vergrößert wird, indem die Deckenwand (28) des Lüftergehäuses (14) bei einem unveränderten Außenradius einen verringerten Innenradius aufweist und die Außenwand (30) des Lüftergehäuses (14) eine vergrößerte Höhe.

5. Vorrichtung (10) nach einem der vorhergehenden Ansprüche, wobei der Strömungsgitterring (52) einen Außenradius hat, der um 10 mm bis 15 mm kleiner ist als ein eine innere Kreisbahn (21) bestimmender Radius, auf der sich die in Richtung des Strömungsgitterrings (52) weisenden Enden der Laufradschaufeln (22) im Betrieb der Vorrichtung (10) bewegen.

6. Vorrichtung nach einem der vorhergehenden Ansprüche, wobei
der durch die Fettabscheidekartusche (36) ausgebildete Abluftförderkanal (38) kastenförmig ausgebildet ist und zwei erste gegenüberliegende Seitenwände (60, 62) und zwei zweite gegenüberliegende Seitenwände (64, 66) aufweist, wobei
die erste Leiteinheit (46) mit umlaufenden Unterkanten (44) der Seitenwände (60, 62, 64, 66) fest verbunden ist, und wobei
ein Bereich (51) des Bodens (50) der zweiten Leiteinheit (48), auf dem die Bodenstruktur (56) der ersten Leiteinheit (46) angeordnet ist, wannenartig ausgebildet ist.

7. Vorrichtung (10) nach Anspruch 6, wobei
der Abluftförderkanal (38) der Fettabscheidekartusche (36), bezogen auf eine dessen vertikale Mittelachse (M_{A}) beinhaltende Ebene (E_{A}), zwei Abluftförderkanalhälften (68, 70) aufweist, in denen die erste Fettabscheideeinrichtung (40) spiegelsymmetrisch zu der Ebene (E_{A}) jeweils ein Paar erster Luftführungseinrichtungen (72, 74; 72', 74'), ein Paar zweiter Luftführungseinrichtungen (76, 78; 76', 78') und ein Paar dritter Luftführungseinrichtungen (80, 82; 80', 82') aufweist, wobei
die Luftführungseinrichtungen des ersten, zweiten und dritten Paares von Luftführungseinrichtungen, bezogen auf eine eine vertikale Mittelachse (M_{AH}) der Förderkanalhälften (68, 70) beinhaltende Ebene (E_{AH}), jeweils spiegelsymmetrisch angeordnet sind, derart, dass
eine erste Luftführungseinrichtung (72, 74; 72', 74') jeweils von der Ebene (E_{AH}) der Abluftförderkanalhälfte (68, 70) beabstandet und angrenzend der Ablufteinlassöffnung (12) angeordnet ist und eingerichtet ist, einen durch die Ablufteinlassöffnung (12) eintretenden Abluftstrom jeweils in Richtung einer zweiten Luftführungseinrichtung (76, 78; 76', 78') zu lenken,
die jeweils zweite Luftführungseinrichtung (76, 78; 76', 78') jeweils von der jeweils ersten Luftführungseinrichtung (72, 74; 72', 74') beabstandet und entlang eines Abschnitts der Ebene (E_{AH}) angeordnet ist und eingerichtet ist, Fettpartikel aus dem Abluftstrom abzuscheiden und den Abluftstrom in Richtung einer jeweils dritten Luftführungseinrichtung (80, 82; 80', 82') zu lenken, und
die jeweils dritte Luftführungseinrichtung (80, 82; 80', 82') von der jeweils zweiten Luftführungseinrichtung (72, 74; 72', 74') und von der Ebene (E_{AH}) beabstandet ist und eingerichtet ist, Fettpartikel aus dem Abluftstrom abzuscheiden und den Abluftstrom in Richtung der zweiten Fettabscheideeinrichtung (42) zu lenken.

8. Vorrichtung (10) nach Anspruch 7, wobei
jedes Paar der ersten Luftführungseinrichtungen (72, 74; 72', 74') und jedes Paar der dritten Luftführungseinrichtungen (80, 82; 80', 82') jeweils eine erste erste Luftführungseinrichtung (72, 72') und jeweils eine erste dritte Luftführungseinrichtung (80, 80') aufweist, die jeweils integral mit einer Innenfläche der zwei ersten gegenüberliegenden Seitenwände (60, 62) der Fettabscheidekartusche (36) ausgebildet sind, derart, dass die jeweils erste erste Luftführungseinrichtung (72, 72') nasenartig in die jeweilige Förderkanalhälfte (68, 70) ragt und so jeweils eine erste erste Luftführungseinrichtung (72, 72') bereitstellt, und die jeweils erste dritte Luftführungseinrichtung (80, 80') schalenförmig in die jeweilige Förderkanalhälfte (68, 70) ragt und so jeweils eine erste dritte Luftführungseinrichtung (80, 80') bereitstellt, wobei
jedes Paar der ersten Luftführungseinrichtungen (72, 74; 72', 74') und jedes Paar der dritten Luftführungseinrichtungen (80, 82; 80', 82') ferner jeweils eine zweite erste Luftführungseinrichtung (74, 74') und eine zweite dritte Luftführungseinrichtung (82, 82') aufweist, die durch ein in den Abluftförderkanal (38) einsetzbares und an den zwei zweiten gegenüberliegenden Seitenwänden (64, 66) der Fettabscheidekartusche (36) lösbar befestigtes erstes Modul (84) bereitgestellt werden, wobei das Modul (84) ankerförmig ausgebildet ist und einen Ankerkopf (86) mit einem rautenförmigen Querschnitt aufweist, dessen Kopfhälften, bezogen auf die Ebene (E_{A}) des Abluftförderkanals (38), spiegelsymmetrisch ausgebildet sind und jeweils nasenartig in die jeweilige Abluftförderkanalhälfte (68, 70) ragen und so jeweils eine zweite erste Luftführungseinrichtung (74, 74') bereitstellen, wobei das erste Modul (84) ferner einen den Ankerkopf (86) tragenden und zu der Ebene (E_{A}) spiegelsymmetrischen Ankerhals (87) aufweist und, bezogen auf die Ebene (E_{A}), zwei spiegelsymmetrische Ankerarme (88, 90), die jeweils schalenartig in die jeweilige Abluftförderkanalhälfte (68, 70) ragen und so jeweils eine zweite dritte Luftführungseinrichtung (82, 82') bereitstellen, und wobei
jedes Paar der zweiten Luftführungseinrichtungen (76, 78; 76', 78') jeweils durch ein in die jeweilige Abluftförderkanalhälfte (68, 70) einsetzbares und an den zwei zweiten gegenüberliegenden Seitenwänden (64, 66) der Fettabscheidekartusche (36) lösbar befestigtes zweites Modul (92, 92') bereitgestellt wird, wobei das Modul (92, 92') jeweils ankerförmig ausgebildet ist und einen zu der Ebene (E_{AH}) der Förderkanalhälfte (68, 70) spiegelsymmetrischen Ankerhals (93, 93') aufweist und, bezogen auf die Ebene (E_{AH}), zwei spiegelsymmetrische Ankerarme (94, 97; 94', 97'), die jeweils schalenartig von der Ebene (E_{AH}) weg weisen und so jeweils ein Paar der zweiten Luftführungseinrichtungen (76, 78; 76', 78') bereitstellen.

9. Vorrichtung (10) nach Anspruch 8, wobei das jeweils zweite Modul (92, 92') jeweils einen die Ankerarme (94, 97; 94', 97') tragenden Ankerkörper (95, 95') aufweist, der, bezogen auf die jeweilige Ebene (E_{AH}), spiegelsymmetrisch ausgebildet ist.

10. Vorrichtung (10) nach Anspruch 9, wobei die Ankerkörper (95, 95') jeweils zwei sich in der Ebene (E_{AH}) vereinende Ankerkörperflächen aufweisen und die freien Enden der Ankerkörperflächen jeweils in einem spitzen Winkel zu der Ebene (E_{AH}) angeordnet sind.

11. Vorrichtung (10) nach einem der Ansprüche 6 bis 10, wobei die zweite Fettabscheideeinrichtung (42) unterhalb der dritten Luftführungseinrichtungen (80, 82; 80', 82') angeordnet und durch wenigstens zwei voneinander beabstandete Lochbleche (96, 98) ausgebildet ist, die jeweils schalenartig ausgebildet und zu der Mittelachse (M_{A}) des Abluftförderkanals (38) rotationssymmetrisch sind.

12. Vorrichtung (10) nach Anspruch 11, wobei die wenigstens zwei Lochbleche (96, 98) unterschiedliche Durchmesser aufweisen und sich die Durchmesser derart unterscheiden, dass die wenigstens zwei Lochbleche (96, 98) von dem Abluftstrom teilweise umströmt und teilweise durchströmt werden.

13. Vorrichtung (10) nach Anspruch 11 oder 12, wobei ein Verhältnis von offenen zu geschlossenen Bereichen in jedem der wenigstens zwei Lochbleche (96, 98) größer als 50% ist.

14. Vorrichtung (10) nach einem der Ansprüche 11 bis 13, wobei jedes der wenigstens zwei Lochbleche (96, 98) Löcher mit einem Durchmesser aufweist, der in einem Bereich von 1 mm bis 5 mm liegt.

15. Vorrichtung (10) nach einem der Ansprüche 6 bis 14, wobei die Bodenstruktur (56) der ersten Leiteinheit (46) eine erste Bodenplatte (57) aufweist, auf der die ersten Strömungslamellen (58) angeordnet sind, und eine von der ersten Bodenplatte (57) beabstandete zweite Bodenplatte (59), die für abgeschiedene Fettpartikel eine Auffangschale bereitstellt und in dem wannenartig ausgebildeten Bereich (51) des Bodens (50) der zweiten Leiteinheit (48) angeordnet ist.

16. Vorrichtung (10) nach Anspruch 15, wobei die erste Bodenplatte (57) zwei Bodenplattenhälften aufweist, die, bezogen auf eine die vertikale Mittelachse (M_{L}) der zweiteiligen Leiteinrichtung (44) beinhaltende Ebene (E_{L}), spiegelsymmetrisch sind und zu der Ebene (E_{L}) jeweils mit einem Neigungswinkel angeordnet sind, der in einem Bereich von 95° bis 105° liegt.

17. Vorrichtung (10) nach Anspruch 15 oder 16, wobei eine umlaufende Endkante (61) der zweiten Bodenplatte (59) eine nach innen gerichtete Krümmung (63) aufweist, die in Zusammenwirken mit einer davon beabstandeten umlaufenden, in Richtung der zweiten Bodenkante (59) weisenden Abtropfkante (65) der ersten Bodenplatte (57) eine Tröpfchenfalle für abgeschiedene Fettpartikel bereitstellt.

18. Vorrichtung (10) nach einem der Ansprüche 6 bis 17, wobei die Vorrichtung (10) ferner ein in die Ablufteinlassöffnung (12) einsetzbares Lamellengitter (100) umfasst.

19. Vorrichtung (10) nach Anspruch 18, wobei
das Lamellengitter (100) eine Vielzahl gleichmäßig beabstandeter Lamellen (102) aufweist, die, bezogen auf die Ebene (E_{A}) des Abluftförderkanals (38), spiegelsymmetrisch ausgebildet sind und jeweils mit einer gleichen Neigung von der Ebene (E_{A}) des Abluftförderkanals (38) weg weisen, wobei
die Neigung durch einen Winkel (α) definiert wird, und wobei der Winkel (α) definiert wird durch eine Tangentialebene (E_{T}) der Außenfläche derjenigen Lamelle (102), die benachbart zu der Ebene (E_{A}) des Abluftförderkanals (38) angeordnet ist, und durch die Ebene (E_{A}) des Abluftförderkanals (38), wobei die Tangentialebene (E_{T}) eine Linie beinhaltet, in der sich die Ebene (E₀) der Ablufteinlassöffnung (12) und die Ebene (E_{A}) schneiden, und wobei der Winkel (α) in einem Bereich zwischen 20° und 30° liegt.

20. Vorrichtung (10) nach einem der Ansprüche 18 oder 19, wobei das Lamellengitter (100) an den zwei zweiten gegenüberliegenden Seitenwänden (64, 66) der Abscheidekartusche (36) lösbar befestigt ist.

21. Vorrichtung (10) nach einem der Ansprüche 6 bis 20, wobei die Vorrichtung (10) ferner eine in der Ablufteinlassöffnung (12) des Abluftförderkanals (38) angeordnete gleitbare Verschließeinrichtung (104) umfasst.

22. Vorrichtung (10) nach Anspruch 21, wobei die Verschließeinrichtung (104) entweder eine der beiden Förderkanalhälften (68, 70) vollständig freigibt oder jeweils nur eine Hälfte der beiden Förderkanalhälften (68, 70).

23. Vorrichtung (10) nach Anspruch 21 oder 22, wobei die zwei zweiten gegenüberliegenden Seitenwände (64, 66) der Abscheidekartusche (36) auf ihren jeweiligen Oberkanten (67, 69) die Verschließeinrichtung (104) gleitbar tragen.

24. Vorrichtung (10) nach einem der vorgehenden Ansprüche, wobei das Laufrad (20) des Radiallüfters (18) entweder durch einen indirekten Motorantrieb oder einen direkten Motorantrieb angetrieben wird.

25. Vorrichtung (10) nach Anspruch 24, wobei der indirekte Motorantrieb ein motorischer Riemenantrieb (106) ist.

26. Vorrichtung (10) nach Anspruch 23, wobei der direkte Motorantrieb ein bürstenloser Gleichstrommotor ist.

27. Kochfeld (2) mit einer Vorrichtung (10) gemäß einem der Ansprüche 1 bis 26.

28. Kochfeld (2) nach Anspruch 27, wobei die Verschließeinrichtung (104) plan mit einer durch das Kochfeld (2) definierten Ebene ist.

## Claims

1. A device (10) for trough extraction of exhaust air generated on a cooking hob, comprising:
an exhaust air inlet opening (12) arranged in a central recess of a cooking hob (2);
a spiral-shaped fan housing (14) having a motor-driven radial fan (18) arranged on a bottom wall (16) of the fan housing (14), the impeller (20) of the radial fan (18) carrying a plurality of uniformly spaced impeller blades (22),
the fan housing (14) having a fan suction opening (24) spaced apart from the exhaust air suction opening (12), and the fan suction opening (24) and the exhaust air suction opening (12) having a common vertical center axis (M),
the fan housing (14) having an annular space (26) arranged adjacent to the impeller blades (22), and the annular space (26) being defined by the bottom wall (16), a top wall (28) and an outer wall (30) of the fan housing (14), the fan housing (14) further having an exhaust air outlet opening (32) provided by a free end portion of the bottom, top and outer walls (16, 28, 30) of the fan housing (14) and by a side wall (34) opposite the outer wall (30);
a grease separation cartridge (36) releasably connected with the exhaust air inlet opening (12) and the fan suction opening (24), the grease separation cartridge (36) forming an exhaust air conveying duct (38) arranged vertically to a plane (E_{O}) of the exhaust air inlet opening (12), the exhaust air conveying duct (38) having a vertical center axis (M_{A}) coaxial to the vertical center axis (M) of the exhaust air inlet opening (12) and the fan suction opening (24), wherein first and second grease separation means (40, 42) are arranged in the exhaust air conveying duct (38); and
a two-part guide system having first and second guide units (46, 48) configured to radially distribute the exhaust air evenly and symmetrical in radial direction over 360° onto the impeller blades (22), **characterized in that**
the first and second guide units (46, 48) have a common vertical center axis (M_{L}) coaxial with the center axis (M_{A}) of the exhaust air conveying duct (38), wherein
the second guide unit (48) is fixedly connected to an underside of the top wall (28) of the fan housing (14) and has a circular bottom (50) arranged above the impeller (20) onto which and adjacent to the impeller blades (22) a flow grid ring (52) is arranged, which flow grid ring (52) has a plurality of uniformly spaced second flow lamellas (54) which are radially aligned with respect to the vertical center axis (M_{L}), and wherein
the first guide unit (46) is fixedly connected to a circumferential lower edge (44) of the grease separation cartridge (36) and has a bottom structure (56) which is arranged within the flow grid ring (52) on the bottom (50) of the second guide unit (48) and has a plurality of uniformly spaced first flow lamellas (58) which are radially aligned with respect to the vertical center axis (M_{L}) and communicate with the second flow lamellas (54).

2. The device (10) according to claim 1, wherein the impeller (20) of the radial fan (18) has a diameter in a range of 400 mm to 440 mm, and wherein the impeller blades (22) are curved backwardly with respect to a direction of rotation of the impeller (20).

3. The device (10) according to claim 1 or 2, wherein
the number of second flow lamellas (54) exceeds the number of first flow lamellas (58) several times, and wherein
the multiple is in a range of 6 to 15 times.

4. The device (10) according to one of the preceding claims, wherein a continuously increasing flow cross section of the annular space (26) of the fan housing (14) is increased in an area (27) of the annular space (26) by the fact that the top wall (28) of the fan housing (14) at an unchanged outer radius has a reduced inner radius and the outer wall (30) of the fan housing (14) has an increased height.

5. The device (10) according to one of the preceding claims, wherein the flow grid ring (52) has an outer radius which is 10 mm to 15 mm smaller than a radius defining an inner circular path (21) on which path the ends of the impeller blades (22) move during operation of the device (10), while pointing in the direction of the flow grid ring (52).

6. The device according to one of the preceding claims, wherein
the exhaust air conveying duct (38) formed by the grease separation cartridge (36) is box-shaped and has two first opposite side walls (60, 62) and two second opposite side walls (64, 66), wherein
the first guide unit (46) is fixedly connected with circumferential lower edges (44) of the side walls (60, 62, 64, 66), and wherein
an area (51) of the bottom (50) of the second guide unit (48), onto which the bottom structure (56) of the first guide unit (46) is arranged, is formed in a tub-like manner.

7. The device (10) according to claim 6, wherein the exhaust air conveying duct (38) of the grease separation cartridge (36), with respect to a plane (E_{A}) containing its vertical center axis (M_{A}), has two exhaust air conveying duct halves (68, 70) in which mirror-symmetrically to the plane (E_{A}), the first grease separation means (40) comprises a pair of first air guide units (72, 74; 72', 74'), a pair of second air guide units (76, 78; 76', 78') and a pair of third air guide units (80, 82; 80', 82'), respectively, wherein
the air guide units of the first, second and third pairs of air guide units each are arranged mirror-symmetrically with respect to a plane (E_{AH}) containing a vertical center axis (M_{AH}) of the conveying duct halves (68, 70), such that
a first air guide unit (72, 74; 72', 74') is always spaced apart from the plane (E_{AH}) of the exhaust air conveying duct half (68, 70) and arranged adjacent to the exhaust air inlet opening (12), and is configured to direct an exhaust air stream entering through the exhaust air inlet opening (12), in the direction of a second air guide unit (76, 78; 76', 78'),
the respective second air guide unit (76, 78; 76', 78') is spaced apart from the respective first air guide unit (72, 74; 72', 74') and arranged along a portion of the plane (E_{AH}), and is configured to separate grease particles from the exhaust air stream and to direct the exhaust air stream in the direction of a respective third air guide unit (80, 82; 80', 82'), and
the respective third air guide unit (80, 82; 80', 82') is spaced apart from both the respective second air guide unit (72, 74; 72', 74') and the plane (E_{AH}), and is configured to separate grease particles from the exhaust air stream and to direct the exhaust air stream in the direction of the second grease separation means (42).

8. The device (10) according to claim 7, wherein
each pair of the first air guide units (72, 74; 72', 74') and each pair of the third air guide units (80, 82; 80', 82') each comprises a first first air guide unit (72, 72') and a first third air guide unit (80, 80'), respectively, each thereof being integrally formed with an inner surface of the two first opposite side walls (60, 62) of the grease separation cartridge (36), such that each of the respective first first air guide unit (72, 72') projects in a nose-like manner into the respective conveying duct half (68, 70), thereby providing a respective first first air guide unit (72, 72'), and each of the respective first third air guide unit (80, 80') projects in a shell-shaped manner into the respective conveying duct half (68, 70), thereby providing a respective first third air guide unit (80, 80'), wherein
each pair of the first air guide units (72, 74; 72', 74') and each pair of the third air guide units (80, 82; 80', 82') each comprises a second first air guide unit (74, 74') and a second third air guide unit (82, 82'), which are provided by a first module (84) configured to be inserted into the exhaust air conveying duct (38) and to releasably secured to the two second opposite side walls (64, 66) of the grease separation cartridge (36), wherein the module (84) is of an anchor-shaped design and has an anchor head (86) with a rhombic-shaped cross section, the head halves of which are with respect to the plane (E_{A}) of the exhaust air conveying duct (38) of a mirror-symmetrical design, with each head half projecting in a nose-like manner into the respective exhaust air conveying duct half (68, 70), thereby providing a second first air guide unit (74, 74') each, wherein the first module (84) further comprises an anchor neck (87) carrying the anchor head (86) and being mirror-symmetrical with respect to the plane (E_{A}), and two mirror-symmetrical anchor arms (88, 90)which, with respect to the plane (E_{A}), are mirror-symmetrical with each thereof projecting in a shell-like manner into the respective exhaust air conveying duct half (68, 70), thereby providing a second third air guide means (82, 82') each, and wherein
each pair of said second air guide means (76, 78; 76', 78') is provided by a second module (92, 92') insertable into the respective exhaust air conveying duct half (68, 70) and releasably secured to the two second opposite side walls (64, 66) of the grease separation cartridge (36), wherein each module (92, 92') is of an anchor-shaped design and has an anchor neck (93, 93') being mirror-symmetrical with respect to the plane (E_{AH}) of the conveying duct half (68, 70), and two anchor arms (94, 97; 94', 97') which, with respect to the plane (E_{AH}), are mirror-symmetrical, with each anchor arm pointing away from the plane (E_{AH}) in a shell-like manner, thereby providing a pair of the second air guide means (76, 78; 76', 78') each.

9. The device (10) according to claim 8, wherein each second module (92, 92') has an anchor body (95, 95') which carries the anchor arms (94, 97; 94', 97') and is formed mirror-symmetrically with respect to the respective plane (E_{AH}).

10. The device (10) according to claim 9, wherein the anchor bodies (95, 95') each have two anchor body surfaces joining together in the plane (E_{AH}), with the free ends of the anchor body surfaces each being arranged at an acute angle with respect to the plane (E_{AH}).

11. The device (10) according to one of claims 6 to 10, wherein the second grease separation means (42) is arranged below the third air guidance unit (80, 82; 80', 82') and provided by at least two perforated plates (96, 98) spaced apart from one another, with each thereof being shaped like a bowl and rotationally symmetrical with respect to the center axis (M_{A}) of the exhaust air conveying duct (38).

12. The device (10) according to claim 11, wherein the at least two perforated plates (96, 98) have different diameters which differ such that the at least two perforated plates (96, 98) are partially surrounded and partially traversed by the exhaust air flow.

13. The device (10) according to claim 11 or 12, wherein a ratio of open to closed areas in each of said at least two perforated plates (96, 98) is greater than 50%.

14. The device (10) according to one of claims 11 to 13, wherein each of at least two perforated plates (96, 98) has holes with a diameter in a range from 1 mm to 5 mm.

15. The device (10) according to one of claims 6 to 14, wherein the bottom structure (56) of the first guide unit (46) comprises a first bottom plate (57) on which the first flow lamellas (58) are arranged, and a second bottom plate (59) spaced apart from the first bottom panel (57), the second bottom plate (59) providing a collecting tray for separated grease particles and being arranged in the tub-like area (51) of the bottom (50) of the second guide unit (48).

16. The device (10) according to claim 15, wherein the first bottom plate (57) has two bottom plate halves which, with respect to a plane (E_{L}) containing the vertical center axis (M_{L}) of the two-part guide means, are mirror-symmetrical and are each arranged at an angle of inclination to the plane (E_{L}) which angle is in a range from 95° to 105°.

17. The device (10) according to claim 15 or 16, wherein a circumferential end edge (61) of the second bottom plate (59) has an inwardly directed curvature (63) which, in cooperation with a circumferential drip edge (65) of the first bottom panel (57) spaced apart therefrom and pointing in the direction of the second bottom plate (59), provides a droplet trap for separated grease particles.

18. The device (10) according to one of claims 6 to 17, wherein the device (10) further comprises a louvre grill (100) insertable into the exhaust air inlet opening (12).

19. The device (10) according to claim 18, wherein
the louvre grill (100) has a multitude of uniformly spaced lamellas (102) which, with respect to the plane (E_{A}) of the exhaust air conveying duct (38), are of a mirror-symmetrical design and each thereof with the same inclination points away from the plane (E_{A}) of the exhaust air conveying duct (38), wherein
the inclination is defined by an angle (α), which angle (α) is defined by a tangential plane (E_{T}) of the outer surface of the lamella (102) which is disposed adjacent to the plane (E_{A}) of the exhaust air conveying duct (38), and by the plane (E_{A}) of the exhaust air conveying duct (38), wherein the tangential plane (E_{T}) includes a line where the plane (E₀) of the exhaust air inlet opening (12) and the plane (E_{A}) intersect, and wherein the angle (α) is in a range between 20° and 30°.

20. The device (10) according to one of claims 18 or 19, wherein the louvre grill (100) is releasably secured to the two second opposing side walls (64, 66) of the separation cartridge (36).

21. The device (10) according to one of claims 6 to 20, wherein the device (10) further comprises a slidable closure means (104) disposed in the exhaust air inlet opening (12) of the exhaust air conveying duct (38).

22. The device (10) according to claim 21, wherein the closure means (104) completely releases either one of the two conveying duct halves (68, 70) or only one half of each of the two conveying duct halves (68, 70).

23. The device (10) according to claim 21 or 22, wherein the two second opposite side walls (64, 66) of the separation cartridge (36) on their respective upper edges (67, 69) slidably support the closure means (104).

24. The device (10) according to one of the preceding claims, wherein the impeller (20) of the radial fan (18) is driven by either an indirect motor drive or a direct motor drive.

25. The device (10) according to claim 24, wherein the indirect motor drive is a motor belt drive (106).

26. The device (10) according to claim 23, wherein the direct motor drive is a brushless DC motor.

27. Cooking hob (2) comprising a device (10) according to one of claims 1 to 26.

28. Cooking hob (2) according to claim 27, wherein the closure means (104) is in a plane which is coplanar with a plane defined by the cooking hob (2).

## Revendications

1. Dispositif (10) pour l'extraction en auge de l'air d'évacuation produit sur une plaque de cuisson comprenant:
une ouverture d'admission de l'air d'évacuation (12) disposée dans un évidement central d'une plaque de cuisson (2);
un corps de ventilateur en spirale (14) avec un ventilateur radial (18) entraîné par moteur disposé sur une paroi de fond (16) du corps de ventilateur (14), dont le rotor (20) porte une pluralité d'aubes de rotor (22) espacées régulièrement, dans lequel
le corps de ventilateur (14) présente une ouverture d'aspiration de ventilateur (24) espacée de l'ouverture d'aspiration de l'air d'évacuation (12), dans lequel l'ouverture d'aspiration de ventilateur (24) et l'ouverture d'aspiration de l'air d'évacuation (12) ont un axe médian (M) vertical commun,
le corps de ventilateur (14) présente un espace annulaire (26) contigu aux aubes de rotor (22) qui est limité par la paroi de fond (16), une paroi de recouvrement (28) et une paroi externe (30) du corps de ventilateur (14), ainsi qu'une ouverture de décharge de l'air d'évacuation (32) qui est fournie par une section d'extrémité libre de la paroi de fond, de recouvrement et externe (16, 28, 30) du corps de ventilateur (14) ainsi que d'une paroi latérale (34) opposée à la paroi externe (30);
une cartouche de séparation de la graisse (36), reliée de façon détachable à l'ouverture d'admission de l'air d'évacuation (12) et à l'ouverture d'aspiration du ventilateur (24), qui forme un canal d'extraction de l'air d'évacuation (38) agencé verticalement par rapport à un plan (E₀) de l'ouverture d'admission de l'air d'évacuation (12), lequel a un axe médian vertical (M_{A}) qui est coaxial à l'axe médian vertical (M) de l'ouverture d'admission de l'air d'évacuation et de l'ouverture d'aspiration du ventilateur (12, 24), dans lequel un premier et un deuxième dispositif de séparation de la graisse (40, 42) sont disposés dans le canal d'extraction de l'air d'évacuation (38); et
un dispositif de guidage en deux parties avec une première et une deuxième unité de guidage (46, 48) pour une application d'air d'évacuation, symétrique radialement et répartie uniformément à 360°, aux aubes de rotor (22), **caractérisé en ce que**
le premier et le deuxième dispositif de guidage (46, 48) ont un axe médian vertical commun (M_{L}) qui est coaxial à l'axe médian (M_{A}) du canal d'extraction de l'air d'évacuation (38), dans lequel
le deuxième dispositif de guidage (48) est relié fixement à une face inférieure de la paroi de recouvrement (28) du corps de ventilateur (14), présente un fond circulaire (50) disposé au-dessus du rotor (20), sur lequel est disposé un anneau de grille d'écoulement (52) de façon contiguë aux aubes de rotor (22), qui présente une pluralité de deuxièmes lamelles d'écoulement (54) espacées régulièrement qui sont orientées radialement par rapport à l'axe médian vertical (M_{L}), et dans lequel
la première unité de guidage (46) est reliée fixement à une arête inférieure périphérique (44) de la cartouche de séparation de la graisse (36) et présente une structure de fond (56) qui est disposée à l'intérieur de l'anneau de grille d'écoulement (52) sur le fond (50) de la deuxième unité de guidage (48) et qui présente une pluralité de premières lamelles d'écoulement (58) espacées régulièrement, lesquelles sont orientées radialement par rapport à l'axe médian vertical (M_{L}) et communiquent avec les deuxièmes lamelles d'écoulement (54).

2. Dispositif (10) selon la revendication 1, dans lequel le rotor (20) du ventilateur radial (18) a un diamètre de l'ordre de 400 mm à 440 mm et les aubes de rotor (22) sont recourbées vers l'arrière par rapport à un sens de rotation du rotor (20).

3. Dispositif (10) selon la revendication 1 ou 2, dans lequel
le nombre des deuxièmes lamelles d'écoulement (54) dépasse d'un multiple le nombre des premières lamelles d'écoulement (58) et dans lequel
le multiple est de l'ordre de 6 à 15 fois.

4. Dispositif (10) selon l'une des revendications précédentes, dans lequel une section d'écoulement s'agrandissant constamment de l'espace annulaire (26) du corps de ventilateur (14) est ainsi agrandie dans une zone (27) de l'espace annulaire (26), tandis que la paroi de recouvrement (28) du corps de ventilateur (14) présente, avec un rayon externe inchangé, un rayon interne réduit et la paroi externe (30) du corps de ventilateur (14) une hauteur accrue.

5. Dispositif (10) selon l'une des revendications précédentes, dans lequel l'anneau de grille d'écoulement (52) a un rayon externe qui est de 10 mm à 15 mm inférieur à un rayon déterminant un trajet circulaire interne (21), sur lequel les extrémités tournées dans le sens de l'anneau de grille d'écoulement (52) des aubes de rotor (22) se déplacent lors du fonctionnement du dispositif (10).

6. Dispositif selon l'une des revendications précédentes, dans lequel
le canal d'extraction de l'air d'évacuation (38) formé par la cartouche de séparation de la graisse (36) est conçu en forme de boîte et présente deux premières parois latérales opposées (60, 62) et deux deuxièmes parois latérales opposées (64, 66), dans lequel
la première unité de guidage (46) est reliée fixement à des arêtes inférieures périphériques (44) des parois latérales (60, 62, 64, 66), et dans lequel
une zone (51) du fond (50) de la deuxième unité de guidage (48), sur laquelle est disposée la structure de fond (56) de la première unité de guidage (46), est conçue de type bac.

7. Dispositif (10) selon la revendication 6, dans lequel
le canal d'extraction de l'air d'évacuation (38) de la cartouche de séparation de la graisse (36), présente, par rapport à un plan (E_{A}) contenant son axe médian vertical (M_{A}), deux moitiés de canal d'extraction de l'air d'évacuation (68, 70), dans lesquelles le premier dispositif de séparation de la graisse (40) présente en symétrie miroir par rapport au plan (E_{A}) à chaque fois une paire de premiers dispositifs de guidage d'air (72, 74; 72', 74'), une paire de deuxièmes dispositifs de guidage d'air (76, 78; 76', 78') et une paire de troisièmes dispositifs de guidage d'air (80, 82; 80', 82'), dans lequel
les dispositifs de guidage d'air de la première, deuxième et troisième paire de dispositifs de guidage d'air sont disposés à chaque fois en symétrie miroir par rapport à un plan (E_{AH}) contenant un axe médian vertical (M_{AH}) des moitiés de canal d'extraction (68, 70), de manière telle
qu'un premier dispositif de guidage d'air (72, 74; 72', 74') est espacé à chaque fois du plan (E_{AH}) des moitiés de canal d'extraction de l'air d'évacuation (68, 70) et disposé de façon contiguë à l'ouverture d'admission de l'air d'évacuation (12), et aménagé pour diriger un flux d'air d'évacuation pénétrant par l'ouverture d'admission de l'air d'évacuation (12) à chaque fois dans le sens d'un deuxième dispositif de guidage d'air (76, 78; 76', 78'),
le à chaque fois deuxième dispositif de guidage d'air (76, 78; 76', 78') est espacé à chaque fois du premier dispositif de guidage d'air (72, 74; 72', 74') et disposé le long d'une section du plan (E_{AH}), et aménagé pour séparer des particules de graisse du flux d'air d'évacuation et diriger le flux d'air d'évacuation dans le sens d'un à chaque fois troisième dispositif de guidage d'air (80, 82; 80', 82'), et
le à chaque fois troisième dispositif de guidage d'air (80, 82; 80', 82') est espacé du à chaque fois deuxième dispositif de guidage d'air (72, 74; 72', 74') et du plan (E_{AH}) et aménagé pour séparer des particules de graisse du flux d'air d'évacuation et pour diriger le flux d'air d'évacuation dans le sens du deuxième dispositif de séparation de la graisse (42).

8. Dispositif (10) selon la revendication 7, dans lequel
chaque paire des premiers dispositifs de guidage d'air (72, 74; 72', 74') et chaque paire des troisièmes dispositifs de guidage d'air (80, 82; 80', 82') présente à chaque fois un premier premier dispositif de guidage d'air (72, 72') et à chaque fois un premier troisième dispositif de guidage d'air (80, 80'), qui sont conçus à chaque fois d'une seule pièce avec une surface interne des deux premières parois latérales opposées (60, 62) de la cartouche de séparation de la graisse (36), de manière telle que le à chaque fois premier premier dispositif de guidage d'air (72, 72') dépasse en forme de nez dans la moitié respective de canal d'extraction (68, 70) et fournit ainsi à chaque fois un premier premier dispositif de guidage d'air (72, 72'), et le à chaque fois premier troisième dispositif de guidage d'air (80, 80') dépasse en forme de cuvette dans la moitié respective de canal d'extraction (68, 70) et fournit ainsi à chaque fois un premier troisième dispositif de guidage d'air (80, 80'), dans lequel
chaque paire des premiers dispositifs de guidage d'air (72, 74; 72', 74') et chaque paire des troisièmes dispositifs de guidage d'air (80, 82; 80', 82') présente en outre à chaque fois un deuxième premier dispositif de guidage d'air (74, 74') et un deuxième troisième dispositif de guidage d'air (82, 82'), qui sont fournis par un premier module (84) pouvant être introduit dans le canal d'extraction de l'air d'évacuation (38) et fixé de façon détachable aux deux deuxièmes parois latérales opposées (64, 66) de la cartouche de séparation de la graisse (36), dans lequel le module (84) est conçu en forme d'ancre et présente une tête d'ancre (86) avec une section transversale en forme de losange, dont les moitiés de tête sont conçues en symétrie miroir par rapport au plan (E_{A}) du canal d'extraction de l'air d'évacuation (38) et dépassent à chaque fois en forme de nez dans la moitié respective de canal d'extraction de l'air d'évacuation (68, 70) et fournissent ainsi à chaque fois un deuxième premier dispositif de guidage d'air (74, 74'), dans lequel le premier module (84) présente, en outre, une encolure d'ancre (87) portant la tête d'ancre (86) en symétrie miroir par rapport au plan (E_{A}) et, par rapport au plan (E_{A}), deux bras d'ancre (88, 90) en symétrie miroir, qui dépassent à chaque fois en forme de cuvette dans la moitié respective de canal d'extraction de l'air d'évacuation (68, 70) et fournissent ainsi à chaque fois un deuxième troisième dispositif de guidage d'air (82, 82'), et dans lequel
chaque paire des deuxièmes dispositifs de guidage d'air (76, 78; 76', 78') est fournie à chaque fois par un deuxième module (92, 92') pouvant être introduit dans la moitié respective du canal d'extraction de l'air d'évacuation (68, 70) et fixé de façon détachable aux deux deuxièmes parois latérales opposées (64, 66) de la cartouche de séparation de la graisse (36), dans lequel le module (92, 92') est conçu à chaque fois en forme d'ancre et présente une encolure d'ancre (93, 93') en symétrie miroir par rapport au plan (E_{AH}) de la moitié de canal d'extraction (68, 70) et, par rapport au plan (E_{AH}), deux bras d'ancre (94, 97; 94', 97') en symétrie miroir qui, à chaque fois; s'éloignent en forme de cuvette du plan (E_{AH}) et fournissent ainsi une paire de deuxièmes dispositifs de guidage d'air (76, 78; 76', 78').

9. Dispositif (10) selon la revendication 8, dans lequel le à chaque fois deuxième module (92, 92') présente à chaque fois un corps d'ancre (95, 95') portant les bras d'ancre (94, 97; 94', 97') qui est conçu en symétrie miroir par rapport au plan respectif (E_{AH}).

10. Dispositif (10) selon la revendication 9, dans lequel les corps d'ancre (95, 95') présentent à chaque fois deux surfaces de corps d'ancre s'unissant dans le plan (E_{AH}) et les extrémités libres des surfaces de corps d'ancre sont disposées à chaque fois en angle aigu par rapport au plan (E_{AH}).

11. Dispositif (10) selon l'une des revendications 6 à 10, dans lequel le deuxième dispositif de séparation de la graisse (42) est disposé au-dessous des troisièmes dispositifs de guidage d'air (80, 82; 80', 82') et est conçu par au moins deux tôles perforées espacées l'une de l'autre (96, 98) qui sont conçues à chaque fois en forme de cuvette et qui sont à symétrie de révolution par rapport à l'axe médian (M_{A}) du canal d'extraction de l'air d'évacuation (38).

12. Dispositif (10) selon la revendication 11, dans lequel les au moins deux tôles perforées (96, 98) présentent des diamètres différents et les diamètres se différencient de manière telle que les au moins deux tôles perforées (96, 98) sont partiellement contournées et partiellement traversées par le flux d'air d'évacuation.

13. Dispositif (10) selon la revendication 11 ou 12, dans lequel une proportion de zones ouvertes par rapport aux zones fermées dans chacune des au moins deux tôles perforées (96, 98) est supérieure à 50 %.

14. Dispositif (10) selon l'une des revendications 11 à 13, dans lequel chacune des au moins deux tôles perforées (96, 98) présente des trous avec un diamètre qui est de l'ordre de 1 mm à 5 mm.

15. Dispositif (10) selon l'une des revendications 6 à 14, dans lequel la structure de fond (56) de la première unité de guidage (46) présente une première plaque de fond (57) sur laquelle sont disposées les premières lamelles d'écoulement (58), et une deuxième plaque de fond (59) espacée de la première plaque de fond (57), qui fournit une coupelle de récupération pour les particules de graisse extraites et est disposée dans la zone conçue de type bac (51) du fond (50) de la deuxième unité de guidage (48).

16. Dispositif (10) selon la revendication 15, dans lequel la première plaque de fond (57) présente deux moitiés de plaque de fond qui, par rapport à un plan (E_{L}) contenant l'axe médian vertical (M_{L}) du dispositif de guidage en deux parties (44), sont en symétrie miroir et sont disposées par rapport au plan (E_{L}) à chaque fois avec un angle d'inclinaison qui est de l'ordre de 95° à 105°.

17. Dispositif (10) selon la revendication 15 ou 16, dans lequel un bord d'extrémité périphérique (61) de la deuxième plaque de fond (59) présente une courbure (63) orientée vers l'intérieur qui, en liaison avec une arête d'égouttage (65) périphérique en étant espacée, dirigée dans le sens de la deuxième plaque de fond (59), de la première plaque de fond (57), fournit un piège à gouttelettes pour des particules de graisse extraites.

18. Dispositif (10) selon l'une des revendications 6 à 17, dans lequel le dispositif (10) comprend, en outre, une grille à lamelles (100) pouvant être introduite dans l'ouverture d'admission de l'air d'évacuation (12).

19. Dispositif (10) selon la revendication 18, dans lequel
la grille à lamelles (100) présente une pluralité de lamelles (102) espacées régulièrement qui, par rapport au plan (E_{A}) du canal d'extraction de l'air d'évacuation (38), sont conçues en symétrie miroir et orientées à chaque fois avec une inclinaison similaire du plan (E_{A}) du canal d'extraction de l'air d'évacuation (38), dans lequel
l'inclinaison est définie par un angle (a), et dans lequel l'angle (a) est défini par un plan tangentiel (E_{T}) de la surface externe de cette lamelle (102), qui est disposée de façon contiguë au plan (E_{A}) du canal d'extraction de l'air d'évacuation (38), et par le plan (E_{A}) du canal d'extraction de l'air d'évacuation (38), dans lequel le plan tangentiel (E_{T}) contient une ligne dans laquelle se coupent le plan (E₀) de l'ouverture d'admission de l'air d'évacuation (12) et le plan (E_{A}), l'angle (a) se situant dans une plage comprise entre 20° et 30°.

20. Dispositif (10) selon l'une des revendications 18 ou 19, dans lequel la grille à lamelles (100) est fixée de façon détachable aux deux deuxièmes parois latérales opposées (64, 66) de la cartouche de séparation (36).

21. Dispositif (10) selon l'une des revendications 6 à 20, dans lequel le dispositif (10) comprend, en outre, un dispositif de fermeture (104) coulissant, disposé dans l'ouverture d'admission de l'air d'évacuation (12) du canal d'extraction de l'air d'évacuation (38).

22. Dispositif (10) selon la revendication 21, dans lequel le dispositif de fermeture (104) soit débloque intégralement l'une des deux moitiés de canal d'extraction (68, 70), soit à chaque fois uniquement une moitié des deux moitiés de canal d'extraction (68, 70).

23. Dispositif (10) selon la revendication 21 ou 22, dans lequel les deux deuxièmes parois latérales opposées (64, 66) de la cartouche de séparation (36) portent de façon coulissante le dispositif de fermeture (104) sur leurs arêtes supérieures respectives (67, 69).

24. Dispositif (10) selon l'une des revendications précédentes, dans lequel le rotor (20) du ventilateur radial (18) est entraîné soit par un entraînement par moteur indirect, soit par un entraînement par moteur direct.

25. Dispositif (10) selon la revendication 24, dans lequel l'entraînement par moteur indirect est un entraînement à courroie motorisé (106).

26. Dispositif (10) selon la revendication 23, dans lequel l'entraînement par moteur direct est un moteur à courant continu sans balais.

27. Plaque de cuisson (2) avec un dispositif (10) selon l'une des revendications 1 à 26.

28. Plaque de cuisson (2) selon la revendication 27, dans laquelle le dispositif de fermeture (104) est plat avec un plan défini par la plaque de cuisson (2).
